# EUROPÄISCHE PATENTANMELDUNG

(11) **EP 1 244 040 A2**
(43) Veröffentlichungstag der Anmeldung: **25.09.2002**
(21) Anmeldenummer: 02005356.7
(22) Anmeldetag: 14.03.2002
(51) Int. Cl.: G06F 17/60

(54) **Vorrichtung und Verfahren zum automatischen Management von merkmals- und zeitbezogenen Daten**

(30) Priorität: 20.03.2001 DE 10113499
(71) Anmelder: Wussler, Alexander, 04105 Leipzig (DE)
(72) Erfinder: Wussler, Alexander, 04105 Leipzig (DE)
(74) Vertreter: Beetz & Partner Patentanwälte

(57) **Zusammenfassung**

Die Erfindung betrifft eine Vorrichtung und ein Verfahren zum automatischen Management von merkmalsbezogenen und insbesondere personenbezogenen Daten und von zeitbezogenen Daten, die besonders für die weitgehend automatisierte Abrechnung von Waren und Dienstleistungen geeignet sind.

## Beschreibung

Die Erfindung betrifft eine Vorrichtung und ein Verfahren zum automatischen Management von merkmalsbezogenen Daten (Merkmalsdaten) und zeitbezogenen Daten (Zeitdaten), die zentral gespeicherte Daten, ermittelte Zeitdaten und von Datenerfassungseinrichtungen erfaßte Merkmalsdaten dezentralen Verarbeitungseinheiten zur automatischen Auswertung zur Verfügung stellen.

Für die Abrechnung von Waren und Dienstleistungen sind bestimmte Daten für jeden einzelnen Abrechnungsvorgang erforderlich. Obwohl einige dieser Daten für unterschiedliche Abrechnungsvorgänge unverändert sind (Bestandsdaten), müssen diese gleichbleibenden Daten immer wieder neu erfaßt werden, um sie einer automatischen Auswertung zuzuführen. Eine zentrale Verarbeitung der vor Ort für jeden Abrechnungsvorgang aktuell erfaßten Daten (Bewegungsdaten) ist meist nicht möglich, wenn die einzelnen Abrechnungsvorgänge für Waren und Dienstleistungen von wirtschaftlich selbständigen Unternehmen durchgeführt werden, die die Verarbeitung der Daten aus verschiedenen Gründen selbst durchführen wollen. Kommen eine Vielzahl von zum Teil unterschiedlichen Verarbeitungseinheiten zur automatischen Auswertung der Daten an verschiedenen Orten zum Einsatz, ist eine gemeinsame Haltung der Bestandsdaten zur Vermeidung einer Mehrfacherfassung der Daten bisher nicht bekannt.

Die Erfindung hat die Aufgabe, eine Vorrichtung und ein Verfahren zum automatischen Management von merkmals- und zeitbezogenen Daten anzugeben, mit denen bestimmte zentral gespeicherte Daten, ermittelte Zeitdaten und von Datenerfassungseinrichtungen erfaßte Merkmalsdaten dezentralen Verarbeitungseinrichtungen zur automatischen Auswertung zur Verfügung gestellt werden können, wobei die merkmals- und zeitbezogenen Daten zur Abrechnung von Waren und Dienstleistungen automatisch ausgewertet werden können.

Die Aufgabe wird durch die Merkmale der unabhängigen Patentansprüche gelöst. Die abhängigen Patentansprüche betreffen vorteilhafte Ausführungsformen und Weiterbildungen der Erfindung.

Die erfindungsgemäße Vorrichtung weist auf:
- mehrere Datenerfassungseinrichtungen, die Merkmalsdaten erfassen,
- eine oder mehrere Zentralverarbeitungseinrichtungen, die den Merkmalsdaten zugeordnete Datengruppen DG (DG₁, DG₂,..., DGₙ) speichern,
- eine oder mehrere Verarbeitungseinheiten,
- eine Datenübertragungseinrichtung, die Daten zwischen den Datenerfassungseinrichtungen und der Zentralverarbeitungseinrichtung sowie zwischen der Zentralverarbeitungseinrichtung und den Verarbeitungseinheiten überträgt, wobei
die Zentralverarbeitungseinrichtung
- Merkmalsdaten von einer der Datenerfassungseinrichtungen empfängt,
- die den empfangenen Merkmalsdaten zugehörige Datengruppe DG ermittelt, die erste Daten DG-1 und zweite Daten DG-2 umfaßt,
- erste Zeitdaten festlegt, die einem ersten Zeitpunkt (T1) zugeordnet sind, der dem Zeitpunkt der Datenerfassung der Merkmalsdaten entspricht,
- einen Datensatz DS-Z anlegt, der die Merkmalsdaten und die ersten Zeitdaten umfaßt,
- bestimmte erste Daten DG-1 der Datengruppe DG und die ersten Zeitdaten an eine ausgewählte Verarbeitungseinheit überträgt,
- zweite Zeitdaten festlegt, die einem späteren Zeitpunkt (T2) zugeordnet sind, und
- bestimmte zweite Daten DG-2 der Datengruppe DG und die zweiten Zeitdaten an die Verarbeitungseinheit überträgt, und
die Verarbeitungseinheit
- die ersten Daten DG-1 und die ersten Zeitdaten empfängt,
- auf der Basis der empfangenen ersten Daten DG-1 und der ersten Zeitdaten einen Datensatz DS-V anlegt, und
- nach Empfang der zweiten Daten DG-2 und der zweiten Zeitdaten diese und den Datensatz DS-V automatisch nach merkmals- und zeitbezogenen Kriterien auswertet.

Nach einer vorteilhaften Ausführungsform weist die erfindungsgemäße Vorrichtung zum automatischen Management von merkmalsbezogenen Daten (Merkmalsdaten) und zeitbezogenen Daten (Zeitdaten), auf:
- mehrere Datenerfassungseinrichtungen, die Merkmalsdaten erfassen,
- eine oder mehrere Zentralverarbeitungseinrichtungen mit einem ersten Speicherbereich zum Speichern von den Merkmalsdaten zugeordneten Datengruppen DG (DG₁, DG₂,..., Dgₙ), die jeweils erste Daten DG-1 und zweite Daten DG-2 umfassen, und einem zweiten Speicherbereich zum Speichern von Datensätzen DS-Z,
- eine oder mehrere Verarbeitungseinheiten mit einem dritten Speicherbereich zum Speichern von Datensätzen DS-V,
- eine Datenübertragungseinrichtung, die Daten zwischen den Datenerfassungseinrichtungen und der Zentralverarbeitungseinrichtung sowie zwischen der Zentralverarbeitungseinrichtung und den Verarbeitungseinheiten überträgt, wobei
die Zentralverarbeitungseinrichtung
(a) Merkmalsdaten von einer der Datenerfassungseinrichtungen empfängt,
(b) in dem ersten Speicherbereich eine den empfangenen Merkmalsdaten zugehörige Datengruppe DG ermittelt,
(c) die Zugangsberechtigung der empfangenen Merkmalsdaten für die ermittelte Datengruppe DG überprüft,
(d) durch einen Timer erste Zeitdaten festlegt, die einem Anfangszeitpunkt (T1) zugeordnet sind, der dem Zeitpunkt der Datenerfassung der Merkmalsdaten entspricht,
(e) in dem zweiten Speicherbereich einen Datensatz DS-Z anlegt, der die Merkmalsdaten und die ersten Zeitdaten umfaßt,
(f) bestimmte erste Daten DG-1 der Datengruppe DG und die ersten Zeitdaten an eine ausgewählte Verarbeitungseinheit überträgt,
(g) nach Erhalt eines Auswertebefehls (A) durch den Timer zweite Zeitdaten festlegt, die einem Auswertezeitpunkt (T2) zugeordnet sind, und
(h) bestimmte zweite Daten DG-2 der Datengruppe DG und die zweiten Zeitdaten an die Verarbeitungseinheit überträgt, und
die Verarbeitungseinheit
(i) die ersten Daten DG-1 und die ersten Zeitdaten empfängt,
(j) auf der Basis der empfangenen ersten Daten DG-1 und der ersten Zeitdaten in dem dritten Speicherbereich einen Datensatz DS-V anlegt, und
(k) nach Empfang der zweiten Daten DG-2 und der zweiten Zeitdaten diese und den Datensatz DS-V automatisch nach merkmals- und zeitbezogenen Kriterien unter Berücksichtigung der Zeitdauer zwischen dem Anfangszeitpunkt (T1) und dem Auswertezeitpunkt (T2) auswertet.

Das erfindungsgemäße Verfahren umfaßt folgende Schritte:
- Erfassen von Merkmalsdaten durch eine Datenerfassungseinrichtung,
- Empfangen der Merkmalsdaten durch eine Zentralverarbeitungseinrichtung,
- Ermitteln einer den empfangenen Merkmalsdaten zugehörigen Datengruppe DG,
- Festlegen von ersten Zeitdaten, die einem ersten Zeitpunkt (T1) zugeordnet sind, der dem Zeitpunkt der Datenerfassung der Merkmalsdaten entspricht,
- Anlegen eines Datensatzes DS-Z, der die Merkmalsdaten und die ersten Zeitdaten umfaßt,
- Übertragen von bestimmten ersten Daten DG-1 der Datengruppe DG und der ersten Zeitdaten an eine ausgewählte Verarbeitungseinheit,
- Empfangen der ersten Daten DG-1 und der ersten Zeitdaten durch die Verarbeitungseinheit,
- Anlegen eines Datensatzes DS-V auf der Basis der empfangenen ersten Daten DG-1 und der ersten Zeitdaten,
- Festlegen von zweiten Zeitdaten, die einem späterem Zeitpunkt (T2) zugeordnet sind, durch die Zentralverarbeitungseinrichtung,
- Übertragen von bestimmten zweiten Daten DG-2 der Datengruppe DG und der zweiten Zeitdaten an die Verarbeitungseinheit, und
- automatisches Auswerten der empfangenen zweiten Daten DG-2 und der zweiten Zeitdaten sowie des Datensatzes DS-V durch die Verarbeitungseinheit nach merkmals- und zeitbezogenen Kriterien.

Die Erfindungskonzeption eignet sich allgemein zum automatischen Management von merkmalsbezogenen und zeitbezogenen Daten. Sie wird im folgenden unter Bezug auf eine besonders bevorzugte Ausführungsform im Bereich der Dienstleistungen und insbesondere anhand eines Hotelbuchungs- und -abrechnungssystems näher erläutert.

Die erfindungsgemäße Vorrichtung weist also mindestens eine Datenerfassungseinrichtung zum Erfassen von merkmalsbezogenen Daten, eine Zentralverarbeitungseinrichtung, mindestens eine Verarbeitungseinheit und eine Datenübertragungseinrichtung auf und ist insbesondere für ein Abrechnungssystem für Waren, Dienst- oder Serviceleistungen geeignet. Eine erfindungsgemäße Vorrichtung kann auch mehrere Zentralverarbeitungseinrichtungen und/oder mehrere Datenübertragungseinrichtungen, die parallel arbeiten oder redundant vorhanden sind, aufweisen, um die Ausfallsicherheit und die Zuverlässigkeit zu erhöhen.

Eine Datenerfassungseinrichtung erfaßt merkmalsbezogene Daten (Merkmalsdaten) und überträgt diese an die Zentralverarbeitungseinrichtung. Unter merkmalsbezogenen Daten sind in diesem Zusammenhang alle Daten zu verstehen, die zur Identifizierung von Personen oder Sachen geeignet sind. So können beispielsweise neben üblichen Datenträgern wie Datenkarten und Codes beliebiger Art auch elektronische Fingerabdrücke, Irisscandaten, Sprachanalysedaten oder elektronisch erfaßte Bilder von Gesichtern zur Identifizierung von Personen verwendet werden. Sachen können z.B. anhand von Barcodes, elektronischen Etiketten, Magnetstreifen oder durch ihr Äußeres identifiziert werden. Ein Hotelgast kann so durch die Erfassung seiner Merkmalsdaten bei der Registrierung in einem Hotel (Check-In) identifiziert werden. Eine solche Registrierung durch die Datenerfassungseinrichtung kann automatisch erfolgen, ohne daß Hotelpersonal die persönlichen Daten des Gastes erfassen muß.

Die Datenübertragungseinrichtung ist zur Übertragung von Daten zwischen den Datenerfassungseinrichtungen, der Zentralverarbeitungseinrichtung und den Verarbeitungseinheiten vorgesehen. Die Übertragung kann drahtlos oder leitungsgebunden mit Hilfe eines beliebigen Übertragungsmediums oder -protokolls über bekannte Kommunikationsnetzwerke erfolgen.

Die Zentralverarbeitungseinrichtung speichert den Merkmalsdaten zugeordnete Datengruppen DG (DG₁, DG₂,..., DGₙ), die jeweils erste Daten DG-1 und zweite Daten DG-2 enthalten. Die Datengruppen können Referenzen für die merkmalsbezogenen Daten enthalten, welche die Zuordnung zu den Merkmalsdaten ermöglichen.

Die Merkmalsdaten können personenbezogene Daten (Personendaten) und/oder sachbezogene Daten (Sachdaten) umfassen.

Vorzugsweise ist für jeden Satz von personenbezogenen Daten, z.B. für jeden Benutzer, eine Datengruppe vorgesehen, die persönliche Daten des Benutzers (z.B. ein Hotelgast) enthält. Die Datengruppen entsprechen statischen (Bestands)-Daten, die unabhängig von den einzelnen Transaktionen oder Abrechnungsvorgängen Daten enthalten, die für alle Transaktionen oder Abrechnungsvorgänge gleich sind. Die persönlichen Daten eines Hotelgasts ändern sich in der Regel zwischen zwei Aufenthalten in einem Hotel nicht.

Die Zentralverarbeitungseinrichtung empfängt die übertragenen merkmalsbezogenen Daten von der Datenerfassungseinrichtung und ermittelt nach Empfang der übertragenen Merkmalsdaten die zugehörige Datengruppe DG unter Berücksichtigung der merkmalsbezogenen Daten. Die in der Zentralverarbeitungseinrichtung gespeicherten Datengruppen können über einen Index, einen Schlüssel oder Zeiger adressierbar sein, so daß eine einfache und schnelle Ermittlung einer zugehörigen Datengruppe für die empfangenen merkmalsbezogenen Daten möglich ist. Die Datengruppen können zu den Referenzen für die merkmalsbezogenen Daten noch weitere gleichbleibende, für die Abrechnungsvorgänge vorgesehene Daten enthalten. Zum Beispiel können die Datengruppen persönliche Daten der Benutzer eines Abrechnungssystems, wie Name, Adresse, Kreditkartennummer, bestimmte Abrechnungsmodalitäten oder Bankverbindungen, enthalten. Diese Daten werden für den Abrechnungsvorgang in erste Daten DG-1 und zweite Daten DG-2 aufgeteilt.

Die Zentralverarbeitungseinrichtung legt erste Zeitdaten fest, die einem ersten Zeitpunkt (T1) zugeordnet sind. Dieser Zeitpunkt entspricht dem Zeitpunkt der Datenerfassung der Merkmalsdaten. Er kann den Anfang einer Dienstleistung oder den Beginn eines Hotelaufenthalts kennzeichnen. Die ersten Zeitdaten können sowohl das Datum als auch die Uhrzeit des ersten Zeitpunkts (T1) enthalten.

Die Zentralverarbeitungseinrichtung legt einen Datensatz DS-Z basierend auf den empfangenen Daten an. Der Datensatz DS-Z umfaßt die Merkmalsdaten und die ersten Zeitdaten. Es können auch weitere Daten dem Datensatz DS-Z hinzugefügt werden, wie beispielsweise die Kennungsdaten der Datenerfassungseinrichtung, die die Merkmalsdaten erfaßt hat. Für jede Transaktion mittels der erfindungsgemäßen Vorrichtung, bzw. jeden Abrechnungsvorgang, wird ein neuer Datensatz DS-Z angelegt, der die abrechnungsrelevanten, dynamischen (Bewegungs)-Daten umfaßt.

Wenn ein Benutzer der erfindungsgemäßen Vorrichtung mehrere Dienstleistungen in Anspruch nimmt (z.B. sich in einem Hotel registriert und ein Auto mietet), wird für jede dieser Dienstleitungen ein eigener Datensatz angelegt.

Die Zentralverarbeitungseinrichtung überträgt die bestimmten ersten Daten DG-1 der Datengruppe DG über die Datenübertragungseinrichtung an eine ausgewählte Verarbeitungseinheit. Die übertragenen Daten umfassen einen ersten Teil der zentral gespeicherten und für den Abrechnungsvorgang benötigten Daten. Beispielsweise können Name und Adresse eines Benutzers bzw. Karteninhabers anhand der von der Datenerfassungseinrichtung erfaßten Merkmalsdaten ermittelt und an die Verarbeitungseinheit übertragen werden. Ein Benutzer kann identifiziert und seine Daten der entsprechenden Verarbeitungseinheit zur Verfügung gestellt werden, ohne daß die Daten bei jeder Anmeldung des Benutzers für die Abrechnung einer Dienstleistung neu erfaßt werden müssen.

Die ausgewählte Verarbeitungseinheit empfängt die übertragenen Daten und legt auf der Basis der empfangenen ersten Daten DG-1 und der ersten Zeitdaten einen Datensatz DS-V an. Die Verarbeitungseinheit erlangt die für die Abrechnung benötigten ersten Informationen beispielsweise über den Beginn einer abzurechnenden Dienstleistung. Diese Daten können von der Verarbeitungseinheit über eine entsprechende Schnittstelle auch an weitere angeschlossene Datenverarbeitungssysteme weitergeleitet werden. Die erfolgte Anmeldung eines Hotelgastes und die erfaßten merkmalsbezogenen Daten können an das hoteleigene Buchungs- und Reservierungssystem übertragen werden. Der Name und die Adresse des Hotelgastes werden aus der Datenbank der Zentralverarbeitungseinrichtung an die Verarbeitungseinheit des Hotels übertragen und müssen im Hotel nicht gesondert erfaßt werden. Dies führt zu einer deutlichen Zeitersparnis und reduziert den Aufwand bei der Anmeldung eines Gastes in einem Hotel.

Die Zentralverarbeitungseinrichtung legt zweite Zeitdaten fest, die einem späteren Zeitpunkt (T2) zugeordnet sind. Dieser Zeitpunkt kann das Ende einer Dienstleistung oder eines Hotelaufenthalts kennzeichnen. Der Zeitpunkt (T2) kann dabei durch Vorgabe einer Zeitdauer, gerechnet vom ersten Zeitpunkt (T1), festgelegt werden. Der spätere Zeitpunkt (T2) kann z.B. bei bekannter Aufenthaltsdauer eines Gastes in einem Hotel bereits nach dessen Ankunft als planmäßiger Abreisezeitpunkt des Gastes festgelegt werden. Im Fall einer planmäßigen Abreise kann zu diesem Zeitpunkt die erfindungsgemäße Vorrichtung die zweiten Zeitdaten festlegen und das automatische Datenmanagement fortsetzen. Der spätere Zeitpunkt (T2) kann auch durch das Auftreten eines Ereignisses festgelegt werden. Reist ein Gast eines Hotels außerplanmäßig vorzeitig ab, so wird durch dieses Ereignis der Aufenthalt im Hotel beendet und der spätere Zeitpunkt (T2) festgelegt. Die erfindungsgemäße Vorrichtung kann dieses Ereignis erfassen und nach Ermittlung des späteren Zeitpunkts (T2) die zweiten Zeitdaten festlegen und das automatische Datenmanagement fortsetzen.

Die Zentralverarbeitungseinrichtung überträgt die zweiten Daten DG-2 der Datengruppe DG und die zweiten Zeitdaten über die Datenübertragungseinrichtung an die entsprechende Verarbeitungseinheit. Die übertragenen Daten kennzeichnen beispielsweise das Ende eines Hotelaufenthalts oder einer Dienstleistung. Diese Daten können für die Abrechnung des Hotelaufenthalts relevante Daten wie eine Kreditkartennummer oder Bankverbindung umfassen. Diese abrechnungsrelevanten Daten werden nach Beendigung des Aufenthalts oder nach Abschluß der Dienstleistung an die Verarbeitungseinheit des Dienstleistungsbetreibers übertragen.

Nach Empfang der von der Zentralverarbeitungseinrichtung übertragenen Daten liegen der Verarbeitungseinheit die erforderlichen Daten für die automatische Auswertung vor, ohne daß diese von der Datenerfassungseinrichtung oder der Verarbeitungseinheit gesondert erfaßt wurden.

Die Verarbeitungseinheit wertet nach Empfang der zweiten Daten DG-2 und der zweiten Zeitdaten diese und den Datensatz DS-V automatisch nach merkmals- und zeitbezogenen Kriterien aus. Die empfangenen Daten können beispielsweise die Aufenthaltsdauer in einem Hotel oder die Dauer für die Inanspruchnahme einer Dienstleistung kennzeichnen. Unter Berücksichtigung dieser Daten kann automatisch eine Abrechnung der Dienstleistung durchgeführt werden, vorzugsweise durch Erstellen einer Rechnung oder Belastung einer Kreditkarte.

Im Gegensatz zu einem zentralen Abrechnungssystem, bei dem eine zentrale Stelle die Abrechnung für viele Hotelbetriebe oder Dienstleister erstellt, kann mit der erfindungsgemäßen Vorrichtung zum automatischen Management von merkmals- und zeitbezogenen Daten jeder Erbringer einer Dienstleistung oder Betreiber eines Hotels selbst die entsprechenden Abrechnungen erstellen und bekommt die benötigten Daten dafür von der Zentralverarbeitungseinrichtung automatisch übermittelt. Der Hotelbetreiber kann diese übermittelten Daten in einem eigenen Abrechnungssystem in Verbindung mit anderen Daten weiterverarbeiten und/oder spezielle Abrechnungsverfahren durchführen. Die übermittelten Daten können auch zur Weiterverarbeitung an andere Verarbeitungseinrichtungen weitergeleitet werden, in denen z.B. die Abrechnungen durch Dritte durchgeführt werden.

Die erfindungsgemäße Vorrichtung ermöglicht eine automatische Auswertung von Daten, die in einer Zentralverarbeitungseinrichtung gespeichert und im Laufe des abzurechnenden Vorgangs an die entsprechende Verarbeitungseinheit übertragen werden. Dies ist insbesondere bei einer wiederholten Nutzung des Abrechnungssystems von Vorteil, da unveränderlich Bestandsdaten nur einmal erfaßt, zentral gespeichert und nach Bedarf den jeweiligen Verarbeitungseinheiten automatisch zur Verfügung gestellt werden.

Die von der Zentralverarbeitungsvorrichtung in den Datengruppen DG (DG₁, DG₂, ..., DGₙ) zentral gespeicherten Daten werden jeweils in zwei Teile DG-1 und DG-2 aufgeteilt, wobei der erste Teil der Daten DG-1 der Verarbeitungseinheit zu Beginn des abzurechnenden Vorgangs und der zweite Teil DG-2 der Verarbeitungseinheit bei Abschluß des abzurechnenden Vorgangs übermittelt werden. Die entsprechende Verarbeitungseinheit erhält die zum jeweiligen Zeitpunkt benötigten Daten aus der zentralen Datenbank. Dies vereinfacht die Datenspeicherung und die Verarbeitung in den Verarbeitungseinheiten, zudem wird die Datensicherheit erhöht, da Daten erst dann an die dezentralen Verarbeitungseinheiten übertragen werden, wenn sie dort benötigt werden. Die Übergabe der Daten zwischen den einzelnen Teilen der Vorrichtung kann durch XML-Strukturen erfolgen.

Weiterhin werden automatisch zeitbezogene Daten für eine in Anspruch genommenen Dienstleistung oder einen Hotelaufenthalt bestimmt, registriert und ausgewertet. Die ermittelte Anwesenheits- oder Nutzungsdauer kann auf einfache Weise zur Erstellung einer Abrechnung verwendet werden. Die erfindungsgemäße Vorrichtung ermöglicht eine beträchtliche Zeit- und Kostenersparnis bei der Anmeldung und der Abrechnung von Dienstleistungen oder Hotelaufenthalten.

Die Zentralverarbeitungseinrichtung kann die Datenerfassungseinrichtung ermitteln von der die erfaßten Merkmalsdaten stammen und unter Berücksichtigung der ermittelten Datenerfassungseinrichtung eine Verarbeitungseinheit zur Übertragung der Daten auswählen. Die Auswahl kann beispielsweise durch eine Zuordnungstabelle erfolgen, in der jeder Datenerfassungseinrichtung eine bestimmte Verarbeitungseinrichtung zugeordnet ist. Die Ermittlung der Datenerfassungseinrichtung von der die erfaßten Merkmalsdaten stammen kann beispielsweise durch eine Analyse der (Netzwerk-)Adressen der verwendeten Datenübertragungseinrichtung erfolgen.

Die Datenerfassungseinrichtung kann auch zusätzlich zu den erfaßten Merkmalsdaten eine Absenderkennung übertragen, anhand der die Zentralverarbeitungseinrichtung eine Verarbeitungseinheit zur Übertragung der Daten auswählt.

Weiterhin kann die Datenerfassungseinrichtung auch zusätzlich zu den erfaßten Merkmalsdaten eine Adressatenkennung übertragen, anhand der die Zentralverarbeitungseinrichtung eine Verarbeitungseinheit zur Übertragung der Daten auswählt. Die Datenerfassungseinrichtung legt in diesem Fall die von der Zentralverarbeitungseinrichtung auszuwählende Verarbeitungseinheit direkt fest.

Jeder der Datenerfassungseinrichtungen wird so anhand einer Zuordnungskennung jeweils eine Verarbeitungseinheit zur automatischen Auswertung der erfaßten Daten zugeordnet. In der Regel bilden Datenerfassungseinrichtung und zugehörige Verarbeitungseinheit die dezentralen Einrichtungen die vor Ort in einem Betrieb zur Erfassung und Verarbeitung der Daten angeordnet sind. Beispielsweise befindet sich eine Datenerfassungseinrichtung in dem Foyer eines Hotels und die zugehörige Verarbeitungseinheit ist in einem Büroraum des Hotels angeordnet.

Die Verarbeitungseinheit kann den Datensatz DS-V unter Berücksichtigung der ersten Zeitdaten und der zweiten Zeitdaten automatisch auswerten. Die zeitbezogenen Daten können beispielsweise die Aufenthaltsdauer in einem Hotel oder die Dauer für die Inanspruchnahme einer Dienstleistung kennzeichnen. Unter Berücksichtigung der zeitbezogenen Daten kann automatisch eine Abrechnung erfolgen, beispielsweise durch Erstellen einer Rechnung oder Belastung einer Kreditkarte.

Bevorzugt legt die Zentralverarbeitungseinrichtung die zweiten Zeitdaten erst nach Erhalt eines Auswertebefehls A fest. Die Übertragung der zweiten Daten DG-2 an die entsprechende Verarbeitungseinheit erfolgt dann ebenfalls nach Erhalt des Auswertebefehls A. Der Auswertebefehl kann auch von der Zentralverarbeitungseinrichtung automatisch nach Ablauf einer bestimmten Zeitdauer erzeugt werden. Diese Zeitdauer kann nach der Erfassung durch die Datenerfassungseinrichtung an die Zentralverarbeitungseinrichtung übertragen und dort zur Erzeugung des Auswertebefehls verwendet werden.

Die Datenerfassungseinrichtung erfaßt vorzugsweise den Auswertebefehl A und überträgt ihn über die Datenübertragungseinrichtung an die Zentralverarbeitungseinrichtung. Dies kann beispielsweise bei der Abreise eines Gastes oder der Beendigung einer abzurechnenden Dienstleistung erfolgen. Der Auswertebefehl kann auch nach Ablauf einer bestimmten Zeitdauer automatisch von der Datenerfassungseinrichtung erzeugt werden. Dazu kann die Zeitdauer bis zur Erzeugung des Auswertebefehls bei der Erfassung der merkmalsbezogenen Daten erfaßt werden. Nach Ablauf dieser Zeitdauer kann dann von der Datenerfassungseinrichtung ein Auswertebefehl erzeugt werden.

Die Zentralverarbeitungseinrichtung kann nach Festlegung der zweiten Zeitdaten diese dem Datensatz DS-Z hinzufügen. Nach Empfang der von der Zentralverarbeitungseinrichtung übertragenen zweiten Daten DG-2 und der zweiten Zeitdaten kann die Verarbeitungseinheit die empfangenen Daten dem Datensatz DS-V hinzufügen. Da die zeitbezogenen Daten den Beginn und das Ende einer Dienstleistung kennzeichnen und sie deshalb für die Abrechnung der Dienstleistung relevant sind, können die zeitbezogenen Daten in der Verarbeitungseinheit für die automatische Auswertung gespeichert werden.

Die merkmalsbezogenen Daten können vorteilhafterweise Identitätsdaten (I) und einen Zugangsberechtigungscode (Z) umfassen. Die Datenübertragungseinrichtung kann die Identitätsdaten (I) und den Zugangsberechtigungscode (Z) erfassen und die Daten (I, Z) über die Datenübertragungseinrichtung an die Zentralverarbeitungseinrichtung übertragen. Der Zugangsberechtigungscode (Z) kann in Form einer Pinnummer über die Eingabeeinheit eingegeben werden. Selbstverständlich sind weitere Möglichkeiten, wie die Verwendung eines alphanumerischen Paßworts, das über eine Tastatur eingegeben werden kann, möglich.

Die Zentralverarbeitungseinrichtung kann unter Berücksichtigung der ermittelten Datengruppe DG sowie des Datensatzes DS-Z eine Zugangsberechtigung der empfangenen Daten überprüfen. Bei Vorliegen einer negativen Zugangsberechtigung kann der Zugang zu der Vorrichtung verweigert werden. Weiterhin kann der für diesen Vorgang neu angelegte Datensatz DS-Z gelöscht oder mit einer entsprechenden Markierung zur Kennzeichnung der negativen Zugangsberechtigung versehen werden. Auch kann ein Eintrag in die Datengruppe DG über den verweigerten Zugang zu dem Abrechnungssystem erfolgen.

Die Prüfung der Zugangsberechtigung durch die Zentralverarbeitungseinrichtung kann durch Vergleich der erfaßten Merkmalsdaten mit in der ermittelten Datengruppe gespeicherten Daten erfolgen. Vorzugsweise wird der Zugangsberechtigungscode (Z) mit dem in der Datengruppe DG gespeicherten Referenzberechtigungscode (Z') verglichen, z.B. wird die eingegebene Pinnummer mit der abgespeicherten Pinnummer verglichen.

Die Zentralverarbeitungseinrichtung kann nur bei Vorliegen der Zugangsberechtigung Daten an die entsprechende Verarbeitungseinheit übertragen. Die Zentralverarbeitungseinrichtung kann im Falle der Erteilung der Zugangsberechtigung die entsprechenden Daten an die Verarbeitungseinheit übertragen oder andernfalls den Zugang zu der Vorrichtung verweigern. Bei Vorliegen einer negativen Zugangsberechtigung, z.B. bei fehlender Übereinstimmung der Daten des vorgenannten Vergleichs, kann der Zugang zu der Vorrichtung verweigert oder die Verarbeitung abgebrochen werden. Vorzugsweise kann dies durch einen Abbruch der Datenerfassung und dem Senden einer Nachricht an die entsprechende Datenerfassungseinrichtung erfolgen. Bei Vorliegen einer positiven Zugangsberechtigung, beispielsweise bei Übereinstimmung zwischen dem erfaßten Zugangsberechtigungscode (Z) und dem abgespeicherten Referenzberechtigungscode (Z'), werden die entsprechenden Daten über die Datenübertragungseinrichtung an die zugehörige Verarbeitungseinheit übertragen.

Die Datenerfassungseinrichtung kann zweckmäßigerweise ein Kartenlesegerät zum Lesen von Datenkarten und/oder eine Eingabeeinheit aufweisen. Die Datenerfassungseinrichtung kann mittels des Kartenlesegeräts eine Datenkarte lesen und die gelesenen Daten zur Ermittlung von Identitätsdaten (I) auswerten. Aus den von der Datenkarte elektronisch gelesenen Daten können der Name des Kartenbesitzers, eine Identitätsnummer oder eine Kartennummer ermittelt werden. Scheckkarten, Kreditkarten oder Mitgliedskarten sind als Datenkarten besonders geeignet. Der Zugangsberechtigungscode (Z) kann durch die Eingabeeinheit, zum Beispiel eine Tastatur oder ein numerisches Eingabefeld, erfaßt werden. Die ermittelten Identitätsdaten (I) und der erfaßte Zugangsberechtigungscode (Z) können als personenbezogene Daten zur Ermittlung der Identität und zur Feststellung der Zugangsberechtigung des Benutzers verwendet werden.

Die Datengruppen DG (DG₁, DG₂, ... DGₙ) können bei der erstmaligen Datenerfassung der zugehörigen Merkmalsdaten von der Zentralverarbeitungseinrichtung erzeugt werden. Eine erstmalige Registrierung eines Benutzers kann beispielsweise durch die Eingabeeinheit der Datenerfassungseinrichtung erfolgen. Der Benutzer gibt seine spezifischen Daten, wie Name, Adresse, Kontonummer usw. ein und registriert eine Datenkarte mittels des Kartenlesegeräts. Diese erstmalig erfaßten Daten können von der Datenerfassungseinrichtung an die Zentralverarbeitungseinrichtung übertragen und dort zum Anlegen einer Datengruppe für diesen neu registrierten Benutzer herangezogen werden. Nach der Registrierung sind die Daten des Benutzers in der zu seinen Merkmalsdaten zugehörigen Datengruppe DG verfügbar und können nach bedarf an die entsprechenden Verarbeitungseinheiten übertragen werden.

Bevorzugt wird ein entsprechend ausgestatteter Personal Computer als Datenerfassungseinrichtung eingesetzt. Der Personal Computer kann mit einem Kartenlesegerät, einer Datenübertragungsvorrichtung und entsprechenden Programmen ausgestattet sein. Es können auch spezielle Terminals mit Ein- und Ausgabeeinheit sowie Kartenlesegerät, ähnlich einem Bankautomaten, zur Erfassung der merkmalsbezogenen Daten aufgestellt werden. Die Datenerfassungseinrichtungen der Vorrichtung werden bevorzugt an Orten angeordnet, die für Gäste bzw. Kunden zugänglich sind, so daß diese, mit oder ohne Unterstützung des (Hotel)-Personals, sich an der Vorrichtung für einen Aufenthalt bzw. eine Dienstleistung anmelden können.

Die ersten Zeitdaten können Daten zu einem Anfangszeitpunkt (T1) umfassen. Die zweiten Zeitdaten können Daten zu einem Auswertezeitpunkt (T2) umfassen. Der Anfangszeitpunkt (T1) und der Auswertezeitpunkt (T2) können beispielsweise den Beginn und das Ende einer abzurechnenden Dienstleistung oder eines Hotelaufenthalts kennzeichnen. Die ersten und zweiten Zeitdaten können durch einen Timer ermittelt bzw. vorgegeben werden. Die Zentralverarbeitungseinrichtung kann zweckmäßigerweise einen Timer zur Bestimmung des Anfangszeitpunkts (T1) und des Auswertezeitpunkts (T2) aufweisen. Durch den Timer können Datum und Uhrzeit für den Beginn und das Ende einer abzurechnenden Dienstleistung oder eines Hotelaufenthalts ermittelt werden. Diese Information wird beispielsweise in Form des Anfangszeitpunkts (T1) und des Auswertezeitpunkts (T2) in den Datensätzen DS-Z und DS-V zur späteren automatischen Auswertung abgespeichert.

Die automatische Auswertung der zeitbezogenen Daten kann unter Berücksichtigung der Zeitdauer zwischen dem Anfangszeitpunkt (T1) und dem Auswertezeitpunkt (T2) erfolgen. Diese Zeitdauer kennzeichnet beispielsweise eine Aufenthalts- oder Nutzungsdauer und kann in der automatischen Auswertung zur zeitabhängigen Abrechnung verwendet werden. Der Preis für einen Hotelaufenthalt berechnet sich zum Beispiel aus der Aufenthaltsdauer des Gastes.

Die Datenerfassungseinrichtung weist vorteilhafterweise eine Ausgabeeinheit auf, auf der bestimmte Daten der in der Zentralverarbeitungseinrichtung angelegten Datensätze DS-Z ausgegeben werden. Durch die Eingabeeinheit kann ein Auswertebefehl A für einen Datensatz DS-Z erfaßt und über die Datenübertragungseinrichtung an die Zentralverarbeitungseinrichtung übertragen werden. Zweckmäßigerweise werden die jeweiligen Datensätze auf der Ausgabeeinheit angezeigt, die aufgrund der von der jeweiligen Datenerfassungseinrichtung erfaßten Daten in der Zentralverarbeitungseinrichtung angelegt wurden. Beispielsweise können bestimmte Daten der über die Datenerfassungseinrichtung eines Hotels angemeldeten Gäste auf der Ausgabeeinheit des Hotels angezeigt werden. Das Personal des Hotels kann sich einen Überblick über die Gäste des Hotels verschaffen, die sich über die erfindungsgemäße Vorrichtung angemeldet haben.

Durch die Eingabeeinheit der Datenerfassungseinrichtung kann ein bestimmter Datensatz ausgewählt und ein Auswertebefehl für diesen Datensatz an die Zentralverarbeitungseinrichtung übertragen werden. Dies geschieht beispielsweise bei der Abmeldung eines Hotelgastes oder dem Beenden einer Dienstleistung. Der Auswertebefehl A kann zweckmäßigerweise mit den Identitätsdaten (I) oder anderen zur Kennzeichnung des ausgewählten Datensatzes geeigneten Daten versehen sein, so daß die Zentralverarbeitungseinrichtung nach Erhalt des Auswertebefehls A den entsprechenden Datensatz DS-Z und/oder die entsprechende Datengruppe DG, auf die sich der Auswertebefehl bezieht, ermitteln kann.

Der Auswertebefehl A kann auch durch Lesen einer Datenkarte in dem Kartenlesegerät der Datenerfassungseinrichtung erfaßt werden. Die gelesenen Daten können zur Ermittlung der Identitätsdaten (I) ausgewertet und zusammen mit dem Auswertebefehl A an die Zentralverarbeitungseinrichtung übertragen werden. Die Zentralverarbeitungseinrichtung kann aufgrund der übertragenen Daten den entsprechenden Datensatz DS-Z und/oder die entsprechende Datengruppe DG, auf die sich der Auswertebefehl bezieht, ermitteln. Eine zusätzliche Eingabe und/oder eine Auswahl von Daten ist zur Erfassung des Auswertebefehls nicht nötig. Beispielsweise kann sich ein Gast auf einfache Weise durch das Einschieben seiner Kreditkarte in ein Kartenlesegerät in einem Hotel an- und abmelden sowie eine automatische Abrechnung der für den Aufenthalt angefallenen Kosten veranlassen. Dies führt zu einer Zeit - und Kostenersparnis für den Gast und den Hotelbetreiber. Zur Sicherung gegen unbefugte Benutzung einer verlorenen Datenkarte kann zusätzlich der Zugangsberechtigungscode (Z) durch die Eingabeeinheit erfaßt und zusammen mit dem Auswertebefehl an die Zentralverarbeitungseinrichtung übertragen werden. Dort kann die Zugangsberechtigung für den Auswertebefehl unter Berücksichtigung der ermittelten Datengruppe DG sowie der übertragenen Daten festgestellt werden.

Die Verarbeitungseinheit weist vorteilhafterweise eine Ausgabeeinrichtung auf. Das Ergebnis der automatischen Auswertung kann durch die Ausgabeeinrichtung ausgegeben werden. So kann beispielsweise eine Rechnung oder ein Beleg gedruckt, das Ergebnis der automatischen Auswertung anderweitig weiterverarbeitet und/oder an andere Einrichtungen zur Verarbeitung übertragen werden.

Die Verarbeitungseinheiten können in Form von üblicherweise in Hotels vorhandenen Buchungs- und Abrechnungssystemen ausgestaltet sein. Diese Buchungs- und Abrechnungssysteme umfassen beispielsweise entsprechend ausgestattete Computersysteme mit geeigneter Hotelsoftware zur Verwaltung und Abrechnung von Hotelzimmern. Die Zentralverarbeitungseinrichtung der vorliegenden Erfindung kann die erforderliche Daten für solche Buchungssysteme in einem geeigneten Format, beispielsweise in XML-Strukturen, an das jeweilige Buchungssystem übertragen. Die übertragenen Daten können über eine entsprechende Schnittstelle an das Buchungssystem geliefert und von diesem verarbeitet werden, ohne daß sie gesondert erfaßt werden müssen.

Die Verarbeitungseinheit kann zweckmäßigerweise eine Eingabeeinheit zum Erfassen von Daten (DX) aufweisen. Die erfaßten Daten (DX) können dem Datensatz DS-V hinzugefügt werden. Auf diese Weise können weitere Daten erfaßt, gespeichert und der späteren automatischen Auswertung zur Verfügung gestellt werden. Bei den Daten (DX) kann es sich beispielsweise um Informationen über Zusatzleistungen handeln, die in einer späteren Abrechnung berücksichtigt werden sollen. Auch können weitere Daten, die zusätzliche Informationen über die spätere automatische Auswertung enthalten, zum Beispiel über eine bestimmte Art der Verrechnung, eine getrennte Abrechnung von Zusatzleistungen usw. erfaßt werden.

Die Verarbeitungseinheit kann nach der Anlage des Datensatzes DS-V und vor der Erfassung des Auswertebefehls A durch die Datenerfassungseinrichtung eine automatische Auswertung des Datensatzes DS-V durchführen. Das Ergebnis der automatischen Zwischenauswertung kann über die Ausgabeeinrichtung der Verarbeitungseinheit ausgegeben werden. Beispielsweise kann eine Aufstellung der bisher angefallenen Kosten durch Auswertung des Datensatzes DS-V erfolgen. Die automatische Auswertung kann unter Berücksichtigung der zeitabhängigen Daten (z.B. der Anfangszeitpunkt (T1) und der Zeitpunkt, zu dem die automatische Zwischenauswertung erfolgt) und/oder der zusätzlich erfaßten Daten (DX) erfolgen. Auch kann für einen Hotel- oder Beherbergungsbetrieb anhand der im Datensatz DS-V gespeicherten persönlichen Daten des Gastes automatisch ein Meldeschein erstellt werden. Selbstverständlich sind noch weitere Zwischenauswertungen denkbar, die während des Aufenthalts eines Gastes in einem Hotel durchgeführt werden können.

Weiterhin kann eine Zeitdauer (ZD) bestimmt werden, die eine Zeitdauer zwischen dem Erfassen der Identitätsdaten (I) und dem Erfassen des Zugangsberechtigungscodes (Z) kennzeichnet. Diese Zeitdauer (ZD) kann zweckmäßigerweise an die Zentralverarbeitungseinrichtung übertragen werden, die dann die Zugangsberechtigung für die erfaßten merkmalsbezogenen Daten unter Berücksichtigung der Zeitdauer (ZD) festgestellt. Vorzugsweise wird nach einem Überschreiten einer vorgegebenen Zeitdauer, z.B. 3 min, der Zugang zu der Vorrichtung verweigert und/oder die Identitätsdaten (I) gesperrt. Die ermittelten Daten (I, Z) können verworfen und eine entsprechende Nachricht an die Datenerfassungseinrichtung gesendet werden. Alternativ kann auch der in der Zentralverarbeitungseinrichtung angelegte Datensatz DS-Z mit einer entsprechenden Markierung für die Zeitüberschreitung versehen werden. Eine erneute Anmeldung des Benutzers durch die Erfassung der Identitätsdaten (I) und/oder des Zugangsberechtigungscodes (Z) wird dann erst nach Ablauf einer bestimmten Sperrzeitdauer, z.B. 10 min., möglich. Durch die Verweigerung des Zugangs zu der Vorrichtung nach einem Überschreiten der bestimmten Zeitdauer kann die Sicherheit gegen unbefugte Benutzung und Mißbrauch erhöht werden.

Die Zentralverarbeitungseinrichtung kann die Anzahl der verweigerten Zugänge zu der erfindungsgemäßen Vorrichtung registrieren und für die Feststellung von weiteren Zugangsberechtigungen für die gleichen Merkmalsdaten berücksichtigen. Beispielsweise kann ein Zähler für die Anzahl der verweigerten Zugänge für die Merkmalsdaten in der zugehörigen Datengruppe DG oder dem Datensatz DS-Z vorgesehen werden.

Die zugehörige Datengruppe DG kann nach einem Überschreiten einer vorbestimmten Anzahl von verweigerten Zugängen zu der erfindungsgemäßen Vorrichtung, z.B. nach drei fehlgeschlagenen Anmeldungen, für die entsprechenden Merkmalsdaten deaktiviert werden. Durch eine Deaktivierung der Datengruppe DG können weitere Zugänge für diese Merkmalsdaten zu der Vorrichtung verhindert werden. Beispielsweise werden nach einer Deaktivierung keine neuen Datensätze DS-Z für nachfolgende Anmeldungen des Benutzers mehr angelegt. Der Benutzer bzw. die Datenkarte des Benutzers wird auf diese Weise von einer weiteren Nutzung der Vorrichtung ausgeschlossen. Dies führt zu einer Erhöhung der Sicherheit für das automatische Datenmanagement. Im Fall einer verlorengegangenen Datenkarte kann so eine unbefugte Benutzung durch "Ausprobieren" des Zugangsberechtigungscodes (Z) verhindert werden. Die Datengruppe DG kann vorzugsweise nur von dem Betreiber der Zentralverarbeitungseinrichtung wieder aktiviert werden.

Die Zentralverarbeitungseinrichtung kann zweckmäßigerweise eine eindeutige Transaktionsnummer (TN) erzeugen, die dem Datensatz DS-Z zugeordnet ist. Die eindeutige Transaktionsnummer (TN) kann zur Kennzeichnung des Datensatzes DS-Z vorgesehen sein und in dem Datensatz DS-Z abspeichert werden. Die Transaktionsnummer (TN) kann für Zugriffe auf die zugehörige Datengruppe und/oder den Datensatz DS-Z vorgesehen sein. Die Transaktionsnummer (TN) kann zu einer eindeutigen Identifizierung eines Datensatzes verwendet werden. Dies ist insbesondere von Vorteil, wenn mehrere Datensätze mit den gleichen Identitätsdaten (I) vorliegen, was beispielsweise auftritt, wenn sich ein Benutzer mehrfach mittels einer Datenkarte bei der Vorrichtung anmeldet und mehrere Dienstleistungen gleichzeitig in Anspruch nimmt. Die Transaktionsnummer kann zum Beispiel aus einem Datum, einer Kundennummer und einer Hotelnummer ermittelt werden.

Die Transaktionsnummer (TN) kann von der Zentralverarbeitungseinrichtung über die Datenübertragungseinrichtung an die Verarbeitungseinheit übertragen und dort in dem Datensatz DS-V abgespeichert werden. Die Verarbeitungseinheit kann die Transaktionsnummer (TN) für Zugriffe auf die Datengruppe DG und/oder den Datensatz DS-Z verwenden, um beispielsweise zusätzliche Daten anzufordern. Diese zusätzlichen Daten können weitere Informationen enthalten, die nicht bereits in den ersten Daten DG-1 der Datengruppe DG enthalten waren. Beispielsweise kann ein Hotelmanager zusätzliche Informationen über einen angemeldeten Gast aus der zentralen Datenbank der Zentralverarbeitungseinrichtung abfragen. Diese optionalen Informationen werden nicht mit den ersten Daten DG-1 an die Verarbeitungseinheit übertragen, da sie beispielsweise nicht immer notwendig sind, nicht für jeden zugänglich sein sollen oder laufend aktualisiert werden müssen.

Die eindeutige Transaktionsnummer (TN) kann zweckmäßigerweise auch zur Identifizierung eines angelegten Datensatzes DS-Z bei der Erfassung eines Auswertebefehls A verwendet werden. Die Transaktionsnummer (TN) kann zur Parametrierung des Auswertebefehls A verwendet werden. Auf diese Weise ist eine einfache und eindeutige Identifizierung des gewünschten Datensatzes DS-Z möglich, für den eine Auswertung durchgeführt werden soll.

Eine Datengruppe DG kann mehrere Merkmalsdaten umfassen. Bei der Ermittlung einer Datengruppe durch die Zentralverarbeitungseinrichtung kann die Datengruppe DG jeder dieser Merkmalsdaten zugeordnet werden. Unabhängig davon, welche der Merkmalsdaten im Einzelfall von der Datenerfassungseinrichtung erfaßt werden, wird von der Zentralverarbeitungseinrichtung die gleiche Datengruppe DG ermittelt. So kann beispielsweise ein Benutzer mehrere Datenkarten mit unterschiedlichen Identitätsdaten (I1), (I2), ... zur Anmeldung in der erfindungsgemäßen Vorrichtung verwenden, wobei diesen Identitätsdaten (I1), (I2), ... die gleiche Datengruppe DG zugeordnet ist. Ein Gast kann sich mittels einer von mehreren Datenkarten (Kreditkarte, EC-Karte, Mitgliedskarte) bei einem Hotel anmelden und die Übertragung seiner persönlichen Daten von der Zentralverarbeitungseinrichtung an die Verarbeitungseinheit des Hotels veranlassen.

Die Auswahl der bestimmten ersten Daten DG-1 und der bestimmten zweiten Daten DG-2 der Datengruppe DG kann auch in Abhängigkeit von den jeweilig verwendeten Identitätsdaten (I1), (I2), ... erfolgen. Beispielsweise kann bei Verwendung einer Firmenkreditkarte zur Identifizierung eine Firmenadresse und bei Verwendung einer privaten Kreditkarte eine Privatadresse an die Verarbeitungseinheit übertragen werden. Auch können verschiedene Rechnungsadressen und Abrechnungsmodalitäten in Abhängigkeit von den verwendeten Identitätsdaten (I1), (I2), ... ausgewählt werden.

Die Übertragung der Daten über die Datenübertragungseinrichtung kann verschlüsselt erfolgen. Die Verschlüsselung kann beispielsweise durch SSL (Secure Socket Layer) oder andere Verschlüsselungsverfahren wie DES, RSA oder ähnliches erfolgen. Die Verschlüsselung der zu übertragenden Daten erhöht die Sicherheit der erfindungsgemäßen Vorrichtung und verhindert ein unbefugtes Abhören der übertragenen Daten und eine unbefugte Benutzung. Insbesondere Identitätsdaten, Zugangsberechtigungscodes und Kreditkarteninformationen oder Kontonummern können durch das Verschlüsselungsverfahren geschützt werden.

Die Datenübertragungseinrichtung kann die zu übertragenden Daten zwischen den Datenerfassungseinrichtungen, der Zentralverarbeitungseinrichtung und den Verarbeitungseinheiten über das Internet übertragen. Vorzugsweise kann das TCP/IP-Übertragungsprotokoll verwendet werden. Auf diese Weise kann kostengünstig eine erfindungsgemäße Vorrichtung zum automatischen Management von merkmals- und zeitbezogenen Daten errichtet und die an unterschiedlichen Orten angeordneten Datenerfassungseinrichtungen und Verarbeitungseinheiten miteinander vernetzt werden. Die Kommunikation zwischen den einzelnen Einheiten der Vorrichtung kann über das HTTP/HTTPS-Protokoll erfolgen. Die Zentralverarbeitungseinrichtung kann vorteilhafterweise in Form eines Webdatenbankservers gestaltet sein. Die Datenerfassungseinrichtungen und/oder die Verarbeitungseinheiten können zweckmäßigerweise aus Personal Computern, auf denen eine Webbrowsersoftware zur Verarbeitung von HTML, Java und/oder Javascript betrieben wird, aufgebaut sein.

Die Datenkarte kann als elektronisch lesbare Magnet- oder Chipkarte ausgebildet sein. Vorteilhafterweise sind elektronisch lesbare Magnet- oder Chipkarten zur Speicherung von Identitätsdaten (I) geeignet. Selbstverständlich können auch andere, von einem Lesegerät lesbare Datenträger, zur Speicherung der Identitätsdaten (I) verwendet werden.

Die Datenkarte kann in einem Kartenlesegerät eines Zutrittsberechtigungssystems gelesen werden. Das Zutrittsberechtigungssystem kann den Zugang zu einer Einrichtung oder einem Raum wie ein Hotelzimmer kontrollieren. Die gelesenen Daten können für die Ermittlung der Zutrittsberechtigung berücksichtigt werden. Beispielsweise kann eine Hotelzimmertür mit einem Kartenlesegerät versehen werden. Die Datenkarte mit der sich ein Gast in einem Hotel anmeldet hat, kann von dem Zutrittsberechtigungssystem für den Zugang zu einem Hotelzimmer freigegeben werden. Der Hotelgast kann dann die Türe zu seinem Hotelzimmer mit dieser Datenkarte, z.B. seiner EC-Karte, öffnen. Ein Schlüssel oder eine weitere Magnetkarte sind nicht erforderlich. Nach der Abreise kann das Zutrittsberechtigungssystem den Zutritt zu dem Raum für diese Datenkarte automatisch sperren.

Die erfindungsgemäße Vorrichtung und das Verfahren zum automatischen Management von merkmals- und zeitbezogenen Daten ermöglicht eine zentrale Speicherung von gleichbleibenden Bestandsdaten, die für automatische Abrechnungsvorgänge den Verarbeitungseinheiten zur Verfügung gestellt werden. Diese Bestandsdaten können zentral erfaßt, gespeichert und gepflegt werden und werden nach Bedarf zu den dezentralen Verarbeitungseinheiten übertragen. Eine Verarbeitung dieser Daten kann in den Verarbeitungseinheiten automatisch erfolgen, ohne daß die Daten dort erneut erfaßt werden müssen. Dies ist insbesondere von Vorteil, wenn eine mehrfache Nutzung und Auswertung der Daten in unterschiedlichen Verarbeitungseinheiten erfolgt. Die Vorrichtung und das Verfahren zum automatischen Management von merkmals- und zeitbezogenen Daten bestimmt weiterhin zeitbezogene Daten, beispielsweise Anfangs- und Auswertezeitpunkte. Dies ermöglicht eine automatische Auswertung zur Abrechnung unter Berücksichtigung der zeitbezogenen Daten.

Die folgende Beschreibung von Ausführungsbeispielen wird anhand von beigefügten schematischen Figuren vorgenommen. Es zeigen:
Fig. 1 eine schematische Darstellung einer erfindungsgemäßen Vorrichtung zum automatischen Management von merkmals- und zeitbezogenen Daten;
Fig. 2 ein Ablaufdiagramm für ein Beispiel zur Erfassung von merkmalsbezogenen Daten durch eine Datenerfassungseinrichtung;
Fig. 3 ein Ablaufdiagramm für ein Beispiel zur Verarbeitung von merkmalsbezogenen Daten in der Zentralverarbeitungseinrichtung;
Fig. 4 ein Ablaufdiagramm für ein Beispiel der Verarbeitung von ersten Daten in einer Verarbeitungseinheit;
Fig. 5 ein Ablaufdiagramm für ein Beispiel zur Erfassung eines Auswertebefehls durch eine Datenerfassungseinrichtung;
Fig. 6 ein Ablaufdiagramm für ein Beispiel der Verarbeitung eines Auswertebefehls in der Zentralverarbeitungseinrichtung; und
Fig. 7 ein Ablaufdiagramm für ein Beispiel der automatischen Auswertung der merkmals- und zeitbezogenen Daten in einer Verarbeitungseinheit.

Die Fig. 1 zeigt eine schematische Darstellung einer Vorrichtung zum automatischen Management von merkmals- und zeitbezogenen Daten. Die erfindungsgemäße Vorrichtung wird in dem gezeigten Beispiel als Abrechnungssystem für Dienst- und Serviceleistungen, beispielsweise in einem Hotelbetrieb, verwendet. Eine Datenerfassungseinrichtung 2 ist in dem Eingangs- oder Rezeptionsbereich eines Hotels angeordnet. Eine Verarbeitungseinheit 9 befindet sich beispielsweise in dem Büro des Hotels. Die Verarbeitungseinheit 9 kann ein übliches Buchungs- und Abrechnungssystem für Hotelbetriebe sein. Die Zentralverarbeitungseinrichtung 5 wird von verschiedenen Hotels gemeinsam genutzt und kann sich an einem beliebigen Ort befinden.

in der gezeigten Ausführungsform weist eine Datenerfassungseinrichtung 2 ein Kartenlesegerät 3 zum Lesen einer Datenkarte 1 auf. Die von der Datenkarte 1 eingelesenen Daten werden in der Datenerfassungseinrichtung 2 zur Ermittlung von Identitätsdaten (I) ausgewertet. Dazu wird eine elektronisch lesbare Magnet- oder Chipkarte zur Ermittlung der Identitätsdaten (I) von einem entsprechenden Kartenlesegerät 3 gelesen. Die ermittelten Identitätsdaten (I) können Karten- oder Mitgliedsnummern, beispielsweise einer Kreditkarte, einer Scheckkarte oder einer Mitgliedskarte, oder Namen oder andere personenbezogene Daten einer Person sein.

Das erfindungsgemäße Konzept wird in diesem Ausführungsbeispiel anhand der Erfassung von personenbezogenen Daten erläutert. Es umfaßt jedoch auch sachbezogene Daten, die zur Identifizierung von Sachen oder Waren, z.B. In einem Versandhandel, dienen können.

Die Datenerfassungseinrichtung 2 weist weiterhin eine Eingabeeinheit 4 zur Erfassung eines Zugangsberechtigungscodes (Z) auf. Die ermittelten personenbezogenen Daten (I, Z) werden von der Datenerfassungseinrichtung 2 an die Zentralverarbeitungseinrichtung 5 übertragen.

Ein Gast eines Hotels kann sich durch die Erfassung seiner personenbezogenen Daten im dem Hotel über die erfindungsgemäße Vorrichtung anmelden. Dazu führt er beispielsweise seine Kreditkarte in das Kartenlesegerät 3 ein und gibt eine Pinnummer über die Eingabeeinheit 4 ein. Der Gast kann die Anmeldung über die Datenerfassungseinrichtung 2 selbständig durchführen und braucht nicht zu warten, wenn das Hotelpersonal anderweitig beschäftigt ist. Es ist auch möglich, daß das Hotelpersonal das Kartenlesegerät 3 bedient und der Gast selbst nur den Zugangsberechtigungscode (Z) in die Eingabeeinheit 4 eingibt.

Weiterhin kann eine erstmalige Registrierung eines neuen Benutzers durch die Datenerfassungseinrichtung 2 erfolgen. Ein neuer Gast gibt seine persönlichen Daten wie Name, Adresse, usw. über die Eingabeeinheit 4 ein und führt eine Datenkarte, z.B. seine Kredit- oder EC-Karte, in das Kartenlesegerät ein. Die erfaßten Daten werden an die Zentralverarbeitungseinrichtung 5 übertragen und dort ausgewertet. Die Zentralverarbeitungseinrichtung 5 legt eine Datengruppe für den neuen Benutzer an, in der seine persönlichen Daten gespeichert werden. Nach der erstmaligen Registrierung kann sich der Benutzer an der erfindungsgemäßen Vorrichtung anmelden, um eine Dienstleistung in Anspruch zu nehmen oder sich in einem Hotel anzumelden.

Die Übertragung von Daten zwischen Datenerfassungseinrichtungen 2, der Zentralverarbeitungseinrichtung 5 und Verarbeitungseinheiten 9 erfolgt über eine Datenübertragungseinrichtung 12. In dem gezeigten Beispiel ist zur Vereinfachung nur eine Datenerfassungseinrichtung 2 und eine Verarbeitungseinheit 9 dargestellt. Die Vorrichtung zum automatischen Management von merkmals- und zeitbezogenen Daten weist jedoch grundsätzlich eine Vielzahl von Datenerfassungseinrichtungen 2 und Verarbeitungseinheiten 9 auf, die in verschiedenen Hotels angeordnet sind. Dabei ist jeder Datenerfassungseinrichtung 2 eine bestimmte Verarbeitungseinheit 9 zugeordnet. Einer Verarbeitungseinheit 9 können auch mehrere Datenerfassungseinrichtungen 2 zugeordnet sein.

Die Datenübertragungseinrichtung 12 überträgt Daten zwischen den Datenerfassungseinrichtungen 2, der Zentralverarbeitungseinrichtung 5 und den Verarbeitungseinheiten 9 vorzugsweise über das Internet. Dabei wird zweckmäßigerweise das TCP/IP-Übertragungsprotokoll verwendet. Auf diese Weise läßt sich einfach eine erfindungsgemäße Vorrichtung zum automatischen Management von merkmals- und zeitbezogenen Daten mit Datenerfassungseinrichtungen 2, Verarbeitungseinheiten 9 und einer Zentralverarbeitungseinrichtung 5 schaffen. Die einzelnen Einrichtungen der Vorrichtung können räumlich getrennt angeordnet sein. Das Internet bietet eine kostengünstige und einfache Möglichkeit der Anbindung der erfindunsgemäßen Einrichtungen mit Hilfe standardisierter Hard- und Software. Die Übertragung der Daten über die Datenübertragungseinrichtung 12 erfolgt zum Schutz vor unbefugtem Abhören verschlüsselt. Dabei stehen eine ganze Reihe von bekannten Verschlüsselungsverfahren, wie Data Encryption Standard- oder Secure Socket Layer-Verschlüsselung, zur Verfügung. Die Verschlüsselung der merkmals- und zeitbezogenen Daten schützt diese vor unbefugter Benutzung durch Dritte. Die Daten können in Form von XML-Strukturen zwischen den einzelnen Einrichtungen der Vorrichtung ausgetauscht werden.

Die Übertragung der einzelnen Daten über die Datenübertragungseinrichtung 12 wird in Fig. 1 durch Pfeile dargestellt. Jeder Pfeil wird mit einem kleinen Buchstaben (a, b, c, d) zur Identifizierung und mit den übertragenen Daten gekennzeichnet. Die Übertragung der von der Datenerfassungseinrichtung 2 erfaßten personenbezogenen Daten (I, Z) an die Zentralverarbeitungseinrichtung 5 wird mit (a) bezeichnet.

Die Zentralverarbeitungseinrichtung 5 weist einen ersten Speicherbereich 6 zum Speichern von Datengruppen DG₁, DG₂, ... DGₙ und einen zweiten Speicherbereich 7 zum Anlegen von Datensätzen DS-Z auf. In dem ersten Speicherbereich 6 liegt für jeden registrierten Benutzer des Systems eine eigene Datengruppe vor, die zumindest eine Referenz für die personenbezogenen Daten des Benutzers umfaßt. Eine Referenz für die personenbezogenen Daten eines Benutzers umfaßt die bei der Erzeugung der Datengruppe erfaßten Merkmalsdaten als Muster oder Referenz für die Identifizierung des Benutzers im späteren Betrieb. Dies können beispielsweise die anfänglich erfaßten Fingerabdruckdaten, eine Kontennummer und/oder eine Geheimnummer sein. In dem in Fig. 1 gezeigten Ausführungsbeispiel umfassen die personenbezogenen Daten die Identitätsdaten (I) und einem Zugangsberechtigungscode (Z). Die Datengruppe für einen bestimmten Benutzer DG₁ enthält in diesem Beispiel die Identitätsdaten (I) (Kreditkartennummer) und einen Referenzberechtigungscode (Z') (Pinnummer) des Benutzers, die für die Identifizierung und Feststellung der Zutrittsberechtigung verwendet werden.

Selbstverständlich können auch andere Merkmalsdaten wie die oben erwähnten Identitätsdaten (I) und der Zugangsberechtigungscode (Z) verwendet werden. So können beispielsweise ein elektronischer Fingerabdruck, eine Abtastung der Iris, eine Sprachanalyse des Benutzers oder andere biometrische Verfahren zur Ermittlung der personenbezogenen Daten verwendet werden. Die Sachdaten können bevorzugt durch Abtasten eines Strichcodes oder etwa Lesen eines elektronischen Etiketts oder eines Magnetstreifens ermittelt werden.

Nach dem Empfang der von einer der Datenerfassungseinrichtungen 2 übertragenen merkmalsbezogenen Daten ermittelt die Zentralverarbeitungseinrichtung die zugehörige Datengruppe DG unter Berücksichtigung der empfangenen merkmalsbezogenen Daten. Beispielsweise wird die Datengruppe DG für die Identitätsdaten (I) ermittelt. Die so ermittelte Datengruppe DG umfaßt zumindest die Identitätsdaten (I), einen Referenzberechtigungscode (Z'), bestimmte erste Daten DG-1 und bestimmte zweite Daten DG-2.

Die Zentralverarbeitungseinrichtung 5 legt nach Erhalt der merkmalsbezogenen Daten erste zeitbezogene Daten fest. Die ersten zeitbezogenen Daten können den Anfangszeitpunkt T1 für die Anmeldung eines Benutzers durch die Erfassung seiner Merkmalsdaten kennzeichnen. Der Anfangszeitpunkt T1 wird von der Zentralverarbeitungseinrichtung 5 durch einen Timer 8 bestimmt. Der Anfangszeitpunkt T1 legt z.B. den Ankunftszeitpunkt eines Gastes in einem Hotel fest. Ab diesem Zeitpunkt muß der Gast für das gemietete Hotelzimmer bezahlen.

Die Zentralverarbeitungseinrichtung 5 legt einen Datensatz DS-Z in dem zweiten Speicherbereich 7 an. Der Datensatz DS-Z umfaßt zumindest die merkmalsbezogenen Daten und die ersten zeitbezogenen Daten. In dem in Fig. 1 dargestellten Beispiel umfaßt der angelegte Datensatz DS-Z nach dem Anlegen die Identitätsdaten (I), den Zugangsberechtigungscode (Z) und den Anfangszeitpunkt T1.

Die Zentralverarbeitungseinrichtung 5 prüft eine Zugangsberechtigung unter Berücksichtigung der ermittelten Datengruppe DG sowie des Datensatzes DS-Z. Dies geschieht vorteilhafterweise durch einen Vergleich der erfaßten Merkmalsdaten mit den Referenzen für die Merkmalsdaten. Der erfaßte Zugangsberechtigungscode (Z) wird dazu mit dem Referenzberechtigungscode (Z') der Datengruppe DG verglichen. Stimmen Zugangsberechtigungscode (Z) und Referenzberechtigungscode (Z') nicht überein, verweigert die Zentralverarbeitungseinrichtung 5 für die erfaßten Merkmalsdaten die weitere Verarbeitung. Der Hotelgast muß die Erfassung der personenbezogenen Daten, gegebenenfalls nach einer bestimmten Wartefrist, wiederholen und wird nach einer bestimmten Anzahl von Fehlversuchen gänzlich abgewiesen. Kann sich der Gast durch seine Merkmalsdaten legitimieren, werden bestimmte erste Daten DG-1 der Datengruppe DG und die ersten zeitbezogenen Daten (z.B. der Anfangszeitpunkt T1) über die Datenübertragungseinrichtung 12 an die entsprechende Verarbeitungseinheit 9 übertragen (b). Die Anmeldung des Hotelgastes erfolgte erfolgreich und das Hotel hat die für die Anmeldung erforderlichen Daten von der Zentralverarbeitungseinrichtung 5 erhalten.

Die Verarbeitungseinheit 9 legt in dem Speicherbereich 10 einen Datensatz DS-V an, der zumindest die von der Zentralverarbeitungseinrichtung 5 empfangenen Daten umfaßt. Die Verarbeitungseinheit 9 kann ein Teil des hoteleigenen Abrechnungs- oder Buchungssystems sein und wird von jedem Hotel selbständig betrieben.

Die Zentralverarbeitungseinrichtung 5 erzeugt eine eindeutige Transaktionsnummer (TN), die einem Datensatz DS-Z zugeordnet ist. Der Datensatz DS-Z kann über diese Transaktionsnummer (TN) eindeutig identifiziert werden, selbst wenn die Identitätsdaten (I) mehrfach zum Anlegen von Datensätzen verwendet werden. Dies kann beispielsweise geschehen, wenn ein Benutzer mehrere Anmeldungen bei der Vorrichtung mit Hilfe der gleichen Datenkarte vornimmt, um verschiedene Dienstleistungen in Anspruch zu nehmen. Die eindeutige Transaktionsnummer (TN) wird an die Verarbeitungseinheit 9 übertragen und dort in dem Datensatz DS-V gespeichert. Die Verarbeitungseinheit 9 kann die Transaktionsnummer (TN) dann für Zugriffe auf die Datengruppe DG und/oder den Datensatz DS-Z verwenden.

Die Verarbeitungseinheit 9 weist weiterhin eine Eingabeeinheit 13 zum Erfassen von Daten DX auf. Die Daten DX können zusätzliche abrechnungsrelevante Informationen zu in Anspruch genommenen Service- oder Dienstleistungen oder weitere Daten enthalten, die zur Abrechnung eines Hotelaufenthalts benötigt werden. Über die Eingabeeinheit 13 kann zum Beispiel der Verbrauch einer Minibar oder der kostenpflichtige Besuch eines Hotelschwimmbads erfaßt werden. Die zusätzlichen Daten DX werden dem Datensatz DS-V hinzugefügt und stehen zur automatischen Auswertung zur Verfügung. Natürlich können auch andere Daten, die für die automatische Auswertung von Interesse sind, über die Eingabeeinheit 13 erfaßt und dem Datensatz DS-V hinzugefügt werden.

Die Datenerfassungseinrichtung 2 weist eine Ausgabeeinheit 14 auf, auf der bestimmte Daten, der in der Zentralverarbeitungseinrichtung 5 angelegten Datensätze DS-Z angezeigt werden können. In der Regel werden sich mehrere Benutzer (Gäste) über eine Datenerfassungseinrichtung 2 bei dem Hotel anmelden. Die Zentralverarbeitungseinrichtung 5 weist deshalb mehrere Datensätze DS-Z für unterschiedliche Benutzer in dem Speicherbereich 7 auf. Das Hotelpersonal kann sich anhand der angezeigten Daten der angelegten Datensätze einen Überblick über die angemeldeten Gäste verschaffen. Möchte einer der Gäste am Ende seines Aufenthalts abreisen, so wird für ihn ein Auswertebefehl A erfaßt und an die Zentralverarbeitungseinrichtung 5 übertragen. Durch eine Anzeige der Identitätsdaten (I) auf der Ausgabeeinheit 14 kann der entsprechende Datensatz des Gastes über die Eingabeeinheit 4 ausgewählt und der Auswertebefehl A spezifisch für diesen Datensatz von der Zentralverarbeitungseinrichtung 5 verarbeitet werden. Der Auswertebefehl A wird mit Hilfe der eindeutigen Transaktionsnummer (TN) parametriert und anschließend über die Datenübertragungseinrichtung 12 an die Zentralverarbeitungseinrichtung 5 übertragen (c).

Der Auswertebefehl A kann aber auch automatisch nach Ablauf einer bestimmten Zeitdauer von der Datenerfassungseinrichtung 2 oder der Zentralverarbeitungseinrichtung 5 erzeugt werden. Dazu wird bei der Anmeldung eines Gastes die geplante Aufenthaltsdauer erfaßt und gespeichert. Wird der Aufenthalt planmäßig beendet, kann nach Ablauf dieser Zeitdauer automatisch ein Auswertebefehl A erzeugt und ausgewertet werden. Eine Erfassung des Auswertebefehls entfällt in diesem Fall, wodurch die Benutzung und Bedienung der erfindungsgemäßen Vorrichtung vereinfacht werden.

Alternativ kann der Auswertebefehl A durch erneutes Lesen der Datenkarte 1 in dem Kartenlesegerät 3 der Datenerfassungseinrichtung 2 erfaßt werden. In diesem Fall wird der Auswertebefehl A durch die erfaßten Identitätsdaten (I) parametrisiert und die Zentralverarbeitungseinrichtung 5 bestimmt den entsprechenden Datensatz DS-Z, auf den sich dieser Auswertebefehl bezieht.

Die Zentralverarbeitungseinrichtung 5 legt entweder nach Erhalt des Auswertebefehls A oder nach Ablauf einer vorgegebenen Zeitdauer zweite zeitbezogene Daten fest. Beispielsweise wird durch den Timer 8 der Auswertezeitpunkt T2 bestimmt und dem Datensatz DS-Z hinzugefügt. Der Auswertezeitpunkt T2 legt in der Regel das Ende der Dienstleistung oder des Hotelaufenthalts fest.

Bestimmte zweite Daten DG-2 der Datengruppe DG und die zweiten zeitbezogenen Daten werden an die Verarbeitungseinheit 9 übertragen (d). Die zweiten Daten DG-2 enthalten für die Abrechnung der in Anspruch genommenen Dienst- oder Serviceleistung wichtige Daten, wie Kreditkartennummer, Kontonummer oder Verrechnungsinformation. Die zweiten zeitbezogenen Daten enthalten insbesondere den Auswertezeitpunkt T2 zu dem die Dienst- oder Serviceleistung beendet wurde und abgerechnet werden soll.

Die zweiten Daten DG-2 können auch eine Leistungsübernahmematrix enthalten, in der detaillierte Information für die Abrechnung von einzelnen Leistungen enthalten ist. Die Leistungsübernahmematrix schlüsselt die Zuordnung von einzelnen Leistungen eines Benutzers zu verschiedenen Konten oder Kreditkarten auf. Ein Teil der in Anspruch genommenen Leistungen soll zum Beispiel privat verrechnet werden und ein anderer Teil wird über ein Firmenkonto oder eine Firmenkreditkarte abgerechnet.

Die Verarbeitungseinheit 9 fügt die empfangenen Daten dem Datensatz DS-V hinzu und wertet diesen unter Berücksichtigung der ersten und zweiten zeitbezogenen Daten nach merkmals- und/oder zeitbezogenen Kriterien automatisch aus. Hierzu wird bevorzugt die Zeitdauer zwischen dem Anfangszeitpunkt T1 und dem Auswertezeitpunkt T2 berücksichtigt. Diese Zeitdauer stellt die Anwesenheitsdauer in einem Hotel oder die Dauer für eine in Anspruch genommene Service- oder Dienstleistung dar. Die Auswertung der zeitbezogenen Daten erfolgt vorzugsweise durch Erstellen einer Abrechnung. Für den Hotelaufenthalt oder die in Anspruch genommenen Service- oder Dienstleistungen wird automatisch eine Rechnung erstellt und der Rechnungsbetrag automatisch von einem Kreditkartenkonto oder einem anderen Konto abgebucht oder auf andere Weise weiterverarbeitet. Die Verarbeitungseinheit 9 weist eine Ausgabeeinrichtung 11 zur Ausgabe des Ergebnisses der automatischen Auswertung auf, auf der eine Rechnung angezeigt oder gedruckt werden kann.

Die erfindungsgemäße Vorrichtung zum automatischen Management von merkmals- und zeitbezogenen Daten wird in dem in Fig. 1 gezeigten Beispiel als Abrechnungssystem in einem Hotelbetrieb verwendet. Es ermöglicht Hotelbetrieben den Zugriff auf die in der Zentralverarbeitungseinrichtung 5 gespeicherten Daten zum Zwecke der Abrechnung von Hotelaufenthalten und anderen Dienstleistungen. Jedes Hotel kann die Abrechnung seiner erbrachten Leistungen selbständig in einer eigenen Verarbeitungseinheit 9 durchführen.

Die erfindungsgemäße Vorrichtung ermöglicht den einzelnen Hotelbetrieben einen Zugriff auf die zentral gespeicherten und gepflegten Daten der Hotelgäste. Eine mehrfache Erfassung dieser Daten wird vermieden, indem diese nach der Anmeldung eines Gastes in dem Hotel von der Zentralverarbeitungseinrichtung 5 an die hoteleigenen Verarbeitungseinheiten 9 übertragen werden.

Die zur Abrechnung benötigten Daten werden erfindungsgemäß in zwei Schritten an die Verarbeitungseinheit 9 übertragen. Die ersten Daten DG-1 der Datengruppe DG enthalten unter anderem den Namen, die Adresse und weitere für den Aufenthalt des Benutzers in dem Hotel relevante Daten. Die zweiten Daten DG-2 umfassen die weiteren zur Abrechnung benötigten Informationen, wie beispielsweise Kontonummer, Kreditkartennummer und Rechnungsmodalitäten.

Die erfindungsgemäße Vorrichtung erfaßt weiterhin automatisch den Abrechnungszeitraum bzw. die Aufenthaltsdauer in dem Hotel. Der Anfangszeitpunkt T1 und der Auswertezeitpunkt T2 werden von der Zentralverarbeitungseinrichtung festgelegt und an die Verarbeitungseinheit 9 übertragen. Auf diese Weise kann von der Verarbeitungseinheit 9 automatisch eine Rechnung für den Aufenthalt in dem Hotel erstellt werden. Der so ermittelte Rechnungsbetrag kann weiterhin automatisch von der Kreditkarte oder dem Konto des Gastes abgebucht werden.

Die erfindungsgemäße Vorrichtung ermöglicht wesentliche Vereinfachungen beim Ein- und Auschecken von Hotelgästen. Bei der Anmeldung von Gästen entfallen die aufwendigen Erfassungen der personenbezogenen Daten der Gäste. Auch bei der Abrechnung beim Verlassen des Hotels ermöglicht die erfindungsgemäße Vorrichtung eine erhebliche Zeit- und Aufwandsersparnis. Abrechnungsrelevante Daten, zum Beispiel Kreditkartennummer oder Aufenthaltsdauer, müssen nicht extra erfaßt werden, sondern stehen der automatischen Auswertung unmittelbar zur Verfügung.

Die erfindungsgemäße Vorrichtung zum automatischen Management von merkmals- und zeitbezogenen Daten weist weiterhin Vorkehrungen zum Schutz der Daten und vor unerlaubter Benutzung auf. Die Zugangsberechtigung eines Benutzers wird anhand von erfaßten personenbezogenen Daten bei der Anmeldung geprüft. Beispielsweise kann eine, nur dem Benutzer bekannte Pinnummer als Zugangsberechtigungscode erfaßt und ausgewertet werden. Die Übertragen der Daten in der erfindungsgemäßen Vorrichtung über das Internet erfolgt verschlüsselt. Durch die Verschlüsselung werden die Daten gegen ein mögliches Abhören gesichert.

Die Fig. 2 zeigt ein Ablaufdiagramm für ein Beispiel zur Erfassung von personenbezogenen Daten durch die Datenerfassungseinrichtung 2.

in Schritt 100 wird eine Datenkarte 1 von einem Kartenlesegerät 3 gelesen. Dies geschieht z.B. bei der Anmeldung eines Hotelgastes im Empfangsbereich eines Hotels. Der Gast führt dazu seine Kreditkarte in das Kartenlesegerät ein, das die darauf gespeicherten Daten liest. Es können auch die Spuren zwei und drei einer Euroscheck-Karte gelesen werden.

In Schritt 110 werden die vom Kartenlesegerät 3 gelesenen Daten in der Datenerfassungseinrichtung 2 ausgewertet und die Identitätsdaten (I) ermittelt. Bei den Identitätsdaten (I) handelt es sich beispielsweise um eine Karten- oder Mitgliedsnummer des Hotelgastes.

Anschließend wird in Schritt 120 ein Zugangsberechtigungscode (Z) über eine Eingabeeinheit 4 erfaßt. Der Zugangsberechtigungscode (Z) kann eine Pinnummer oder ein allgemeines alphanumerisches Kennwort sein. Zum Schutz gegen mißbräuchliche Benutzung kann eine Zeitdauer ZD zwischen dem Erfassen der Identitätsdaten (I) und dem Erfassen des Zugangsberechtigungscodes (Z) ermittelt werden. Die Zeitdauer ZD kann später zur Feststellung der Zugangsberechtigung von der Datenerfassungseinrichtung 2 oder der Zentralverarbeitungseinrichtung 5 verwendet werden. Um einen Mißbrauch der ermittelten Identitätsdaten (I) im Falle eines Abbruchs des Anmeldevorgangs durch den Benutzer zu verhindern, wird nach Überschreiten einer vorgegebenen Zeitdauer ein weiterer Zugang zu der Vorrichtung für die Identitätsdaten (I) verweigert. Auf diese Weise kann verhindert werden, daß nach dem Abbruch einer Anmeldung eine andere Person versucht, sich unter fremdem Namen anzumelden. Der Zugang zu der Vorrichtung für die Identitätsdaten (I) kann nach einer bestimmten Zeit wieder freigegeben werden.

In Schritt 130 werden die ermittelten Daten (I, Z) an die Zentralverarbeitungseinrichtung 5 übertragen. Die Übertragung der Daten erfolgt aus Sicherheitsgründen vorzugsweise verschlüsselt.

Die Fig. 3 zeigt ein Ablaufdiagramm für ein Beispiel zur Verarbeitung von personenbezogenen Daten in der Zentralverarbeitungseinrichtung 5.

In Schritt 200 werden die personenbezogenen Daten von der Datenerfassungseinrichtung 2 empfangen. In dem gezeigten Beispiel handelt es sich bei den personenbezogenen Daten um die Identitätsdaten (I) und den Zugangsberechtigungscode (Z).

In Schritt 210 wird die zugehörige Datengruppe DG für die Identitätsdaten (I) ermittelt. Die in dem Speicherbereich 6 der Zentralverarbeitungseinrichtung 5 gespeicherten Datengruppen DG₁, DG₂, ... DGₙ umfassen die Identitätsdaten (I), den Referenzberechtigungscode (Z'), erste Daten DG-1 und zweite Daten DG-2. Die Ermittlung der Datengruppe DG erfolgt durch Suchen einer Datengruppe mit den gleichen Identitätsdaten wie die empfangenen und von der Datenerfassungseinrichtung 2 erfolgten Identitätsdaten (I).

Eine Datengruppe DG kann auch mehrere personenbezogene Daten umfassen, die alternativ zur Anmeldung eines Benutzers verwendet werden können. Bei der Ermittlung der zugehörigen Datengruppe für die empfangenen personenbezogenen Daten durch die Zentralverarbeitungseinrichtung 5 wird die Datengruppe DG jeder dieser personenbezogenen Daten zugeordnet. Beispielsweise handelt es sich bei den ersten personenbezogenen Daten einer Datengruppe um Daten (Identitätsdaten und Zugangsberechtigungscode) einer Kreditkarte, bei den zweiten personenbezogenen Daten um Daten (Mitgliedsnummer und Pinnummer) einer Mitgliedskarte und bei den dritten personenbezogenen Daten um biometrische Daten wie ein elektronischer Fingerabdruck. Der Benutzer kann nun wahlweise die verschiedenen personenbezogenen Daten zur Anmeldung am erfindungsgemäßen System für automatisches Datenmanagement verwenden.

In Schritt 220 werden erste zeitbezogene Daten festgelegt. Dies geschieht zweckmäßigerweise durch Ermittlung eines Anfangszeitpunkts T1 durch einen Timer 8.

In Schritt 230 wird der Datensatz DS-Z angelegt. Der Datensatz DS-Z umfaßt zumindest die personenbezogenen Daten (I, Z) und die ersten zeitbezogenen Daten T1.

Zur Unterscheidung der einzelnen Vorgänge können von der Zentralverarbeitungseinrichtung 2 eindeutige Transaktionsnummern (TN) erzeugt und abgespeichert werden. Eine eindeutige Transaktionsnummer kann Datum, Uhrzeit, personenbezogene Daten des Gastes und eine Hotelnummer umfassen. Die eindeutigen Transaktionsnummern können zur Unterscheidung und Identifizierung von Datensätzen verwendet werden.

In Schritt 240 wird von der Zentralverarbeitungseinrichtung 5 eine Zugangsberechtigung für die erfaßten Merkmalsdaten unter Berücksichtigung der ermittelten Datengruppe DG sowie des Datensatzes DS-Z geprüft. Die Zugangsberechtigung wird z.B. durch einen Vergleich der erfaßten personenbezogenen Daten mit den Referenzen der personenbezogenen Daten ermittelt. In dem gezeigten Beispiel werden der Zugangsberechtigungscode (Z) und der Referenzberechtigungscode (Z') verglichen. Im Fall der Ungleichheit wird eine negative Zugangsberechtigung festgestellt und der Zugang zu der Vorrichtung verweigert. Die Verarbeitung der empfangenen Daten in der Zentralverarbeitungseinrichtung 5 wird abgebrochen. Der Ablauf wird mit Schritt 200 durch den Empfang neuer personenbezogenen Daten fortgesetzt.

Eine Übereinstimmung der erfaßten und ermittelten personenbezogenen Daten in dem Vergleich in Schritt 240 führt zur Feststellung einer positiven Zugangsberechtigung und einer Fortsetzung der Verarbeitung mit Schritt 250. Bestimmte erste Daten DG-1 der Datengruppe DG und die ersten zeitbezogenen Daten, hier der Anfangszeitpunkt T1, werden über die Datenübertragungseinrichtung 12 an die, der jeweiligen Datenerfassungseinrichtung 2 zugeordneten Verarbeitungseinheit 9 übertragen. Auch diese Datenübertragung erfolgt in der Regel verschlüsselt. Nach der Übertragung der Daten kehrt der Ablauf zu Schritt 200 zurück und die Zentralverarbeitungseinrichtung 5 fährt mit dem Empfang von neuen personenbezogenen Daten fort. Diese neuen personenbezogenen Daten können eventuell von einer anderen Datenerfassungseinrichtung 2 in einem anderen Hotel erfaßt und an die Zentralverarbeitungseinrichtung 5 übertragen werden.

Die Fig. 4 zeigt ein Ablaufdiagramm für ein Beispiel der Verarbeitung von ersten empfangenen Daten in einer Verarbeitungseinheit 9.

In Schritt 300 werden bestimmte erste Daten DG-1 der Datengruppe DG und der Anfangszeitpunkt T1 von der Zentralverarbeitungseinrichtung 5 empfangen.

Diese Daten werden in Schritt 310 in einem Datensatz DS-V gespeichert. Dieser wird in einem Speicherbereich 10 der Verarbeitungseinrichtung 9 angelegt. Der Datensatz DS-V weist z.B. die für eine Anmeldung in einem Hotel erforderlichen Daten, wie Name und Adresse des Gastes, auf.

In Schritt 320 wird geprüft, ob eine vorläufige Auswertung des Datensatzes DS-V angefordert wird. Falls eine vorläufige Auswertung durch das Personal des Hotels angefordert wird, wird zu Schritt 330 verzweigt, andernfalls wird der Ablauf mit Schritt 340 fortgesetzt.

In Schritt 330 wird eine vorläufige automatische Auswertung des Datensatzes DS-V durchgeführt. In dieser Zwischenauswertung kann beispielsweise der Verbrauch einer Minibar bzw. die bereits aufgelaufenen Kosten eines Gastes ermittelt und auf der Ausgabeeinrichtung 11 ausgegeben werden. Auch können die persönlichen Daten des Gastes, wie Name und Adresse, zur automatischen Erstellung eines amtlichen Meldescheins ausgewertet werden. Der Meldeschein kann auf der Ausgabeeinrichtung 11 ausgegeben werden.

In Schritt 340 werden über eine Eingabeeinheit 13 weitere Daten DX erfaßt und dem Datensatz DS-V hinzugefügt. Diese weiteren Daten DX können zusätzliche Informationen zu dem Gast, über bestimmte Abrechnungsmodalitäten oder Daten über weitere Leistungen enthalten. Zum Beispiel wird in den Daten DX der Verbrauch einer Hotelminibar, der Besuch in einem kostenpflichtigen Hotelschwimmbad oder der Verzehr kostenpflichtiger Mahlzeiten erfaßt. Die Erfassung der zusätzlichen Daten DX kann während der Dauer des Hotelaufenthalts beliebig wiederholt werden.

Die Fig. 5 zeigt ein Ablaufdiagramm für ein Beispiel zur Erfassung eines Auswertebefehls A durch eine Datenerfassungseinrichtung 2. Ein Auswertebefehl wird insbesondere bei der außerplanmäßigen Abreise eines Hotelgastes zur Anforderung der automatischen Abrechnung der angefallenen Kosten erzeugt.

In Schritt 400 werden bestimmte Daten von in der Zentralverarbeitungseinrichtung 5 gespeicherten Datensätze DS-Z auf der Ausgabeeinheit 14 angezeigt. Beispielsweise werden die Namen aller über eine Datenerfassungseinrichtung 2 für ein bestimmtes Hotel registrierten Gäste auf der Ausgabeeinheit 14 der Datenerfassungseinrichtung 2 angezeigt.

In Schritt 410 wird einer dieser Datensätze ausgewählt und die zugehörige Transaktionsnummer (TN) ermittelt. Die Transaktionsnummer (TN) ermöglicht eine eindeutige Identifizierung aller in der Zentralverarbeitungseinrichtung 5 angelegten Datensätze DS-Z.

In Schritt 420 wird ein Auswertebefehl A erfaßt und zur Kennzeichnung des ausgewählten Datensatzes mit der entsprechenden Transaktionsnummer (TN) parametrisiert. Der ausgewählte Datensatz entspricht dem Datensatz für denjenigen Gast, der eine Abrechnung veranlaßt. Beim Abmelden eines Gastes wird dessen Datensatz ausgewählt und ein entsprechend parametrisierter Auswertebefehl wird erzeugt.

In Schritt 430 wird der Auswertebefehl A zusammen mit der Transaktionsnummer (TN) an die Zentralverarbeitungseinrichtung übertragen.

Die Fig. 6 zeigt ein Ablaufdiagramm für ein Beispiel der Verarbeitung eines Auswertebefehls in der Zentralverarbeitungseinrichtung 5.

In Schritt 500 werden der Auswertebefehl A und die Transaktionsnummer (TN) von der Datenerfassungseinrichtung 2 empfangen.

In Schritt 510 werden die zweiten zeitbezogenen Daten, hier der Auswertezeitpunkt T2, durch den Timer 8 festgelegt und dem Datensatz DS-Z hinzugefügt.

In Schritt 520 werden die zweiten Daten DG-2 der Datengruppe DG und die zweiten zeitbezogenen Daten an die entsprechende Verarbeitungseinheit übertragen. Die zweiten Daten DG-2 enthalten die für die abschließende Abrechnung benötigten Informationen, wie Kreditkarten- oder Kontonummer des Hotelgastes.

Alternativ zu dem in Fig. 6 dargestellten Ablauf können die zweiten zeitbezogenen Daten auch nach Ablauf einer vorgegebenen Zeitdauer ermittelt werden. Diese Zeitdauer kann zusammen mit den Merkmalsdaten erfaßt werden und wird von dem Anfangszeitpunkt T1 an gerechnet. Dies geschieht insbesondere wenn die Aufenthaltsdauer von vorne herein bekannt ist und eine planmäßige Abreise des Gastes erfolgt.

Die Fig. 7 zeigt ein Ablaufdiagramm für ein Beispiel der automatischen Auswertung der personen- und zeitbezogenen Daten in einer Verarbeitungseinheit 9.

In Schritt 600 werden die zweiten Daten DG-2 und die zweiten zeitbezogenen Daten von der Zentralverarbeitungseinrichtung empfangen.

Die zweiten Daten DG-2 und der Auswertezeitpunkt T2 werden in Schritt 610 dem Datensatz DS-V hinzugefügt. Der Datensatz DS-V weist nun alle zur endgültigen Abrechnung erforderlichen Daten auf.

In Schritt 620 werden die ersten und zweiten zeitbezogenen Daten ausgewertet. Dazu wird die Zeitdauer zwischen dem Anfangszeitpunkt T1 und dem Auswertezeitpunkt T2 bestimmt. Diese Zeitdauer stellt in dem beschriebenen Ausführungsbeispiel die Aufenthaltsdauer des Gastes in dem Hotel dar. Natürlich kann diese Zeitdauer auch die Dauer einer anderen in Anspruch genommenen Dienst- oder Serviceleistung kennzeichnen.

In Schritt 630 wird der Datensatz DS-V unter Berücksichtigung der zeitbezogenen Daten nach merkmals- und/oder zeitbezogenen Kriterien ausgewertet. Zum Beispiel wird die Rechnung für einen Hotelaufenthalt eines Gastes anhand der in Schritt 620 bestimmten Aufenthaltsdauer erstellt. Die zusätzlichen Daten DX, die während des Aufenthalts des Gastes dem Datensatz DS-V hinzugefügt wurden, werden bei der automatischen Auswertung berücksichtigt. Die Auswertung der personen- und zeitbezogenen Daten ermöglicht eine automatische Abrechnung der in Anspruch genommenen Dienst- und Serviceleistungen.

Das Ergebnis der automatischen Auswertung wird in Schritt 640 auf der Ausgabeeinrichtung 11 ausgegeben. Zum Beispiel wird eine Rechnung für den Hotelaufenthalt ausgedruckt. Das Ergebnis der automatischen Auswertung kann auch zur automatischen Weiterverarbeitung, beispielsweise einer elektronischen Abbuchung, verwendet werden.

Das erfindungsgemäße Verfahren und die erfindungsgemäße Vorrichtung zum automatischen Management von merkmals- und zeitbezogenen Daten ermöglichen bei der oben beschriebenen beispielhaften Anwendung eine vereinfachte Abrechnung von Hotelaufenthalten oder Leistungen, wobei gleichbleibende Benutzerdaten zentral gespeichert und nach Bedarf den jeweiligen Verarbeitungseinheiten 9 zur Verfügung gestellt werden. Die für einen Abrechnungsvorgang anfallenden zeitbezogenen Daten werden automatisch erfaßt und ausgewertet. Die erfindungsgemäße Vorrichtung verringert den Aufwand beim Ein- und Auschecken eines Hotelgastes und vereinfacht die Abläufe für die An- und Abmeldung.

## Patentansprüche

1. Vorrichtung zum automatischen Management von merkmalsbezogenen Daten (Merkmalsdaten) und zeitbezogenen Daten (Zeitdaten), die aufweist:
- mehrere Datenerfassungseinrichtungen (2), die Merkmalsdaten erfassen,
- eine oder mehrere Zentralverarbeitungseinrichtungen (5), die den Merkmalsdaten zugeordnete Datengruppen DG (DG₁, DG₂, ..., DGₙ) speichern,
- eine oder mehrere Verarbeitungseinheiten (9),
- eine Datenübertragungseinrichtung (12), die Daten zwischen den Datenerfassungseinrichtungen (2) und der Zentralverarbeitungseinrichtung (5) sowie zwischen der Zentralverarbeitungseinrichtung (5) und den Verarbeitungseinheiten (9) überträgt, wobei
die Zentralverarbeitungseinrichtung (5)
- Merkmalsdaten von einer der Datenerfassungseinrichtungen (2) empfängt,
- die den empfangenen Merkmalsdaten zugehörige Datengruppe DG ermittelt, die erste Daten DG-1 und zweite Daten DG-2 umfaßt,
- erste Zeitdaten festlegt, die einem ersten Zeitpunkt (T1) zugeordnet sind, der dem Zeitpunkt der Datenerfassung der Merkmalsdaten entspricht,
- einen Datensatz DS-Z anlegt, der die Merkmalsdaten und die ersten Zeitdaten umfaßt,
- bestimmte erste Daten DG-1 der Datengruppe DG und die ersten Zeitdaten an eine ausgewählte Verarbeitungseinheit (9) überträgt,
- zweite Zeitdaten festlegt, die einem späteren Zeitpunkt (T2) zugeordnet sind, und
- bestimmte zweite Daten DG-2 der Datengruppe DG und die zweiten Zeitdaten an die Verarbeitungseinheit (9) überträgt, und
die Verarbeitungseinheit (9)
- die ersten Daten DG-1 und die ersten Zeitdaten empfängt,
- auf der Basis der empfangenen ersten Daten DG-1 und der ersten Zeitdaten einen Datensatz DS-V anlegt, und
- nach Empfang der zweiten Daten DG-2 und der zweiten Zeitdaten diese und den Datensatz DS-V automatisch nach merkmals- und zeitbezogenen Kriterien auswertet (Fig. 1).

2. Vorrichtung zum automatischen Management von merkmalsbezogenen Daten (Merkmalsdaten) und zeitbezogenen Daten (Zeitdaten), die aufweist:
- mehrere Datenerfassungseinrichtungen (2), die Merkmalsdaten erfassen,
- eine oder mehrere Zentralverarbeitungseinrichtungen (5) mit einem ersten Speicherbereich (6) zum Speichern von den Merkmalsdaten zugeordneten Datengruppen DG (DG₁, DG₂, ..., DGₙ), die jeweils erste Daten DG-1 und zweite Daten DG-2 umfassen, und einem zweiten Speicherbereich (7) zum Speichern von Datensätzen DS-Z,
- eine oder mehrere Verarbeitungseinheiten (9) mit einem Speicherbereich (10) zum Speichern von Datensätzen DS-V,
- eine Datenübertragungseinrichtung (12), die Daten zwischen den Datenerfassungseinrichtungen (2) und der Zentralverarbeitungseinrichtung (5) sowie zwischen der Zentralverarbeitungseinrichtung (5) und den Verarbeitungseinheiten (9) überträgt, wobei
die Zentralverarbeitungseinrichtung (5)
(a) Merkmalsdaten von einer der Datenerfassungseinrichtungen (2) empfängt,
(b) in dem ersten Speicherbereich (6) eine den empfangenen Merkmalsdaten zugehörige Datengruppe DG ermittelt,
(c) die Zugangsberechtigung der empfangenen Merkmalsdaten für die ermittelte Datengruppe DG überprüft,
(d) durch einen Timer (8) erste Zeitdaten festlegt, die einem Anfangszeitpunkt (T1) zugeordnet sind, der dem Zeitpunkt der Datenerfassung der Merkmalsdaten entspricht,
(e) in dem zweiten Speicherbereich (7) einen Datensatz DS-Z anlegt, der die Merkmalsdaten und die ersten Zeitdaten umfaßt,
(f) bestimmte erste Daten DG-1 der Datengruppe DG und die ersten Zeitdaten an eine ausgewählte Verarbeitungseinheit (9) überträgt,
(g) nach Erhalt eines Auswertebefehls (A) durch den Timer (8) zweite Zeitdaten festlegt, die einem Auswertezeitpunkt (T2) zugeordnet sind, und
(h) bestimmte zweite Daten DG-2 der Datengruppe DG und die zweiten Zeitdaten an die Verarbeitungseinheit (9) überträgt, und
die Verarbeitungseinheit (9)
(i) die ersten Daten DG-1 und die ersten Zeitdaten empfängt,
(j) auf der Basis der empfangenen ersten Daten DG-1 und der ersten Zeitdaten in dem Speicherbereich (10) einen Datensatz DS-V anlegt, und
(k) nach Empfang der zweiten Daten DG-2 und der zweiten Zeitdaten diese und den Datensatz DS-V automatisch nach merkmals- und zeitbezogenen Kriterien unter Berücksichtigung der Zeitdauer zwischen dem Anfangszeitpunkt (T1) und dem Auswertezeitpunkt (T2) auswertet (Fig. 1).

3. Vorrichtung nach Anspruch 1 oder 2, **gekennzeichnet durch** eines oder eine Kombination der folgenden Merkmale:
- die Zentralverarbeitungseinrichtung (5) ermittelt die Datenerfassungseinrichtung (2), von der die erfaßten Merkmalsdaten stammen, und wählt unter Berücksichtigung der ermittelten Datenerfassungseinrichtung (2) eine Verarbeitungseinheit (9) zur Übertragung der Daten aus;
- die Datenerfassungseinrichtung (2) überträgt zusätzlich zu den erfaßten Merkmalsdaten eine Absenderkennung, anhand derer die Zentralverarbeitungseinrichtung (5) eine Verarbeitungseinheit (9) zur Übertragung der Daten auswählt;
- die Datenerfassungseinrichtung (2) überträgt zusätzlich zu den erfaßten Merkmalsdaten eine Adressatenkennung, anhand derer die Zentralverarbeitungseinrichtung (5) eine Verarbeitungseinheit (9) zur Übertragung der Daten auswählt;
- die automatische Auswertung **durch** die Verarbeitungseinheit (9) erfolgt unter Berücksichtigung der ersten Zeitdaten und der zweiten Zeitdaten;
- die Zentralverarbeitungseinrichtung (5) legt die zweiten Zeitdaten nach Erhalt eines Auswertebefehls (A) fest;
- die Datenerfassungseinrichtung (2) erfaßt den Auswertebefehl (A) und überträgt ihn an die Zentralverarbeitungseinrichtung (5);
- die Zentralverarbeitungseinrichtung (5) fügt die zweiten Zeitdaten dem Datensatz DS-Z hinzu;
- die Verarbeitungseinheit (9) fügt die empfangenen zweiten Daten DG-2 und die zweiten Zeitdaten dem Datensatz DS-V hinzu;
- die Merkmalsdaten umfassen personenbezogene Daten (Personendaten) und/oder sachbezogene Daten (Sachdaten);
- die Merkmalsdaten umfassen Identitätsdaten (I) und einen Zugangsberechtigungscode (Z);
- die Zentralverarbeitungseinrichtung (5) überprüft nach Empfang von Merkmalsdaten die Zugangsberechtigung der empfangenen Daten für die ermittelte Datengruppe DG;
- die Zugangsberechtigung wird **durch** einen Vergleich erfaßter Merkmalsdaten (Z) mit in der ermittelten Datengruppe DG gespeicherten Daten (Z') überprüft;
- die Zentralverarbeitungseinrichtung (5) überträgt nur bei Vorliegen der Zugangsberechtigung Daten an die Verarbeitungseinheit (9);
- die Datenerfassungseinrichtung (2) weist ein Kartenlesegerät (3), das die Identitätsdaten (I) von einer Datenkarte (1) liest, und eine Eingabeeinheit (4) auf, die den Zugangsberechtigungscode (Z) erfaßt;
- die Zentralverarbeitungseinrichtung (5) weist einen Timer (8) auf, der die ersten und zweiten Zeitpunkte (T1, T2) vorgibt;
- die ersten Zeitdaten umfassen Daten zu einem Anfangszeitpunkt (T1) und die zweiten Zeitdaten umfassen Daten zu einem Auswertezeitpunkt (T2);
- die automatische Auswertung **durch** die Verarbeitungseinheit (9) erfolgt unter Berücksichtigung der Zeitdauer zwischen dem Anfangszeitpunkt (T1) und dem Auswertezeitpunkt (T2);
- die Datengruppen DG (DG₁, DG₂,..., DGₙ) werden bei der erstmaligen Datenerfassung der zugehörigen Merkmalsdaten von der Zentralverarbeitungseinrichtung (5) erzeugt;
- die Datenerfassungseinrichtung (2) weist eine Ausgabeeinheit (14) auf, die in der Zentralverarbeitungseinrichtung (5) gespeicherte Datensätze DS-Z anzeigt;
- die Datenerfassungseinrichtung (2) erfaßt den Auswertebefehl (A) **durch** Lesen der Datenkarte (1);
- die Verarbeitungseinheit (9) weist eine Ausgabeeinrichtung (11) auf, die das Ergebnis der automatischen Auswertung ausgibt und insbesondere anzeigt;
- die Verarbeitungseinheit (9) weist eine Eingabeeinheit (13) zur Eingabe zusätzlicher verarbeitungsrelevanter Daten (DX) auf;
- die Zeitdauer (ZD) zwischen dem Erfassen der Identitätsdaten (I) und dem Erfassen des Zugangsberechtigungscodes (Z) wird ermittelt und die Zugangsberechtigung wird festgestellt, wenn die Zeitdauer (ZD) eine vorgegebene Zeitdauer nicht überschreitet, wobei andernfalls die Identitätsdaten (I) gesperrt werden;
- die Zentralverarbeitungseinrichtung (5) erzeugt eine Transaktionsnummer (TN), die einem Datensatz DS-Z zugeordnet ist;
- die Zentralverarbeitungseinrichtung (5) ordnet eine Datengruppe DG mehreren unterschiedlichen Merkmalsdaten zu;
- die Datenübertragung über die Datenübertragungseinrichtung (12) erfolgt verschlüsselt;
- die Datenübertragung erfolgt über das Internet als Datenübertragungseinrichtung (12), vorzugsweise nach einem TCP/IP-Übertragungsprotokoll;
- die Datenkarte (1) ist als elektronisch lesbare Magnet- oder Chipkarte ausgebildet;
- die Datenkarte (1) wird in einem Kartenlesegerät eines Zutrittsberechtigungssystems gelesen und für die Ermittlung einer Zutrittsberechtigung berücksichtigt;
- die Zentralverarbeitungseinrichtung (5) weist einen ersten Speicherbereich (6) zum Speichern der Datengruppen DG (DG₁, DG₂,..., DGₙ) und einen zweiten Speicherbereich (7) zum Speichern der Datensätze DS-Z auf;
- die Verarbeitungseinheit (9) weist einen Speicherbereich (10) zum Speichern der Datensätze DS-V auf.

4. Verwendung einer Vorrichtung nach einem der Ansprüche 1 bis 3 als Erfassungs- und Abrechnungssystem für Dienst- und Serviceleistungen, insbesondere als Hotelbuchungs- und -abrechnungssystem.

5. Verfahren zum automatischen Management von merkmalsbezogenen Daten (Merkmalsdaten) und zeitbezogenen Daten (Zeitdaten), das folgende Schritte umfaßt:
- Erfassen von Merkmalsdaten durch eine Datenerfassungseinrichtung (2),
- Empfangen der Merkmalsdaten durch eine Zentralverarbeitungseinrichtung (5),
- Ermitteln einer den empfangenen Merkmalsdaten zugehörigen Datengruppe DG,
- Festlegen von ersten Zeitdaten, die einem ersten Zeitpunkt (T1) zugeordnet sind, der dem Zeitpunkt der Datenerfassung der Merkmalsdaten entspricht,
- Anlegen eines Datensatzes DS-Z, der die Merkmalsdaten und die ersten Zeitdaten umfaßt,
- Übertragen von bestimmten ersten Daten DG-1 der Datengruppe DG und der ersten Zeitdaten an eine ausgewählte Verarbeitungseinheit (9),
- Empfangen der ersten Daten DG-1 und der ersten Zeitdaten durch die Verarbeitungseinheit (9),
- Anlegen eines Datensatzes DS-V auf der Basis der empfangenen ersten Daten DG-1 und der ersten Zeitdaten,
- Festlegen von zweiten Zeitdaten, die einem späteren Zeitpunkt (T2) zugeordnet sind, durch die Zentralverarbeitungseinrichtung (5),
- Übertragen von bestimmten zweiten Daten DG-2 der Datengruppe DG und der zweiten Zeitdaten an die Verarbeitungseinheit (9) und
- automatisches Auswerten der empfangenen zweiten Daten DG-2 und der zweiten Zeitdaten sowie des Datensatzes DS-V durch die Verarbeitungseinheit (9) nach merkmals- und zeitbezogenen Kriterien.

6. Verfahren nach Anspruch 5, **dadurch gekennzeichnet, daß** ein oder mehrere der folgenden Schritte ausgeführt werden:
- Ermitteln derjenigen Datenerfassungseinrichtung (2), von der die erfaßten Merkmalsdaten stammen, und Auswählen einer Verarbeitungseinheit (9) zur Übertragung der Daten unter Berücksichtigung der ermittelten Datenerfassungseinrichtung (2);
- Übertragen einer Absenderkennung zusätzlich zu den erfaßten Merkmalsdaten, anhand derer die Zentralverarbeitungseinrichtung (5) eine Verarbeitungseinheit (9) zur Übertragung der Daten auswählt;
- Übertragen einer Adressatenkennung zusätzlich zu den erfaßten Merkmalsdaten, anhand derer die Zentralverarbeitungseinrichtung (5) eine Verarbeitungseinheit (9) zur Übertragung der Daten auswählt;
- Automatisches Auswerten durch die Verarbeitungseinheit (9) unter Berücksichtigung der ersten Zeitdaten und der zweiten Zeitdaten;
- Festlegen der zweiten Zeitdaten nach Erhalt eines Auswertebefehls (A);
- Erfassen des Auswertebefehls (A) von der Datenerfassungseinrichtung (2) und Übertragen des Auswertebefehls (A) an die Zentralverarbeitungseinrichtung (5);
- Hinzufügen der zweiten Zeitdaten zu dem Datensatz DS-Z;
- Hinzufügen der empfangenen zweiten Daten DG-2 und der zweiten Zeitdaten zu dem Datensatz DS-V;
- Prüfen der Zugangsberechtigung der empfangenen Merkmalsdaten für die ermittelte Datengruppe DG;
- Prüfen der Zugangsberechtigung durch einen Vergleich erfaßter Merkmalsdaten (Z) mit in der ermittelten Datengruppe DG gespeicherten Daten (Z');
- Übertragen von Daten an die Verarbeitungseinheit (9) nur bei vorliegender Zugangsberechtigung;
- Automatisches Auswerten durch die Verarbeitungseinheit (9) unter Berücksichtigung der Zeitdauer zwischen dem Anfangszeitpunkt (T1) und dem Auswertezeitpunkt (T2);
- Erzeugen der Datengruppen DG (DG₁, DG₂, ... DGₙ) bei der erstmaligen Datenerfassung der zugehörigen Merkmalsdaten;
- Ermittlen der Zeitdauer (ZD) zwischen dem Erfassen der Identitätsdaten (I) und dem Erfassen des Zugangsberechtigungscodes (Z) und Feststellen der Zugangsberechtigung, wenn die Zeitdauer (ZD) eine vorgegebene Zeitdauer nicht überschreitet, wobei andernfalls die Identitätsdaten (I) gesperrt werden;
- Erzeugen einer Transaktionsnummer (TN), die einem Datensatz DS-Z zugeordnet ist;
- Zuordnen einer Datengruppe DG zu mehreren unterschiedlichen Merkmalsdaten.

7. Verfahren nach Anspruch 5 oder 6, wobei die Merkmalsdaten personenbezogene Daten (Personendaten), sachbezogene Daten (Sachdaten), Identitätsdaten (I) und/oder einen Zugangsberechtigungscode (Z) umfassen.

8. Verfahren nach einem oder mehreren der Ansprüche 5 bis 7, wobei die ersten Zeitdaten Daten zu einem Anfangszeitpunkt (T1) und die zweiten Zeitdaten Daten zu einem Auswertezeitpunkt (T2) umfassen.

9. Verfahren nach einem oder mehreren der Ansprüche 5 bis 8, wobei die Datenübertragung über das Internet, vorzugsweise nach einem TCP/IP-Übertragungsprotokoll, und gegebenenfalls verschlüsselt vorgenommen wird.

10. Anwendung des Verfahrens nach einem oder mehreren der Ansprüche 5 bis 9 als Erfassungs- und Abrechnungssystem oder in Erfassungs- und Abrechnungssystemen für Dienst- und Serviceleistungen, insbesondere als Hotelbuchungs- und -abrechnungssystem.
